# EUROPÄISCHE PATENTSCHRIFT

(11) **EP 1 742 793 B1**
(45) Veröffentlichungstag und Bekanntmachung des Hinweises auf die Patenterteilung: **10.03.2010**
(21) Anmeldenummer: 05740335.4
(22) Anmeldetag: 29.04.2005
(51) Int. Cl.: B41F 7/02, B41F 13/58, B41F 13/48

(54) **OFFSETDRUCKWERKE EINER DRUCKMASCHINE FÜR DEN ZEITUNGSDRUCK**
OFFSET PRINTING GROUP PERTAINING TO A PRINTING MACHINE FOR PRINTING NEWSPAPERS
GROUPE D'IMPRESSION OFFSET D'UNE IMPRIMEUSE DESTINEE A L'IMPRESSION DE JOURNAUX

(30) Priorität: 04.05.2004 DE 102004022231; 23.06.2004 DE 102004030062; 14.07.2004 DE 102004033912; 30.11.2004 US 631421 P
(43) Veröffentlichungstag der Anmeldung: 17.01.2007
(73) Patentinhaber: Koenig & Bauer Aktiengesellschaft, 97080 Würzburg (DE)
(72) Erfinder: HERBERT, Burkard, Otto, 97072 Würzburg (DE); HOHMANN, Lothar, Franz, 97250 Erlabrunn (DE); MASUCH, Bernd, Kurt, 97273 Kürnach (DE); WESCHENFELDER, Kurt, Johannes, 97299 Zell/Main (DE)
(86) Internationale Anmeldenummer: PCT/EP2005/051961
(87) Internationale Veröffentlichungsnummer: WO 2005/108078

(56) Entgegenhaltungen:
- WO-A-01/39974
- DE-A1- 2 528 008
- DE-A1- 4 204 254
- DE-A1- 19 803 809
- DE-C1- 10 003 025

## Beschreibung

Die Erfindung betrifft Verfahren zur Verwendung eines Offsetdruckwerkes einer Druckmaschine für den Zeitungsdruck gemäß dem Oberbegriff des Anspruches 1.

Die DE 25 28 008 A1 zeigt eine Druckmaschine für ein direktes Druckverfahren mit Formzylindern, welche in axialer Richtung mit sechs und in Umfangsrichtung mit zwei Druckplatten bestückbar, und mit Gegendruckzylindern, welche in axialer Richtung drei und in Umfangsrichtung mit einem Druckfilz belegbar sind. Sowohl die nebeneinander angeordneten Druckplatten als auch die nebeneinander angeordneten Druckfilze sind zueinander in Umfangsrichtung jeweils versetzt angeordnet. Die winkelmäßige Anordnung ist auch auf Reliefdruckmaschinen anzuwenden.

Die DE 24 22 696 C2 zeigt eine sechs Platten breite Satellitendruckeinheit mit Offsetdruckwerken (neun oder zehn Zylinder), wobei die beiden mittleren von sechs in axialer Richtung nebeneinander angeordneten Druckformen gegenüber den äußeren in Umfangsrichtung versetzt auf dem Formzylinder angeordnet sind.

Durch die DE 41 28 797 A1 ist eine dreifachbreite Rollenrotationsdruckmaschine mit zwei auf zwei verschiedenen, übereinander liegenden Ebenen angeordneten Falztrichtern bekannt.

Aus der US 4 671 501 A ist ein Falzaufbau bekannt, wobei zwei Falztrichter übereinander angeordnet sind, wobei die Bahnen nach Durchlaufen von Auflaufwalzen vor einem dritten Trichter längs geschnitten, die Teilbahnen über einem dritten Trichter um 90° gedreht und anschließend zu zwei Strängen zusammen gefasst den beiden übereinander angeordneten Trichtern zugeführt werden.

Durch die EP 10 72 551 A2 ist ein Falzaufbau mit zwei vertikal zueinander versetzten Gruppen von jeweils drei Falztrichtern bekannt.

In der WO 97/17200 A2 ist ein Falzaufbau bekannt, wonach geschnittene, quer zueinander versetzte Teilbahnen verschiedenen Falztrichtern zugeführt werden. Die horizontal nebeneinander angeordneten Falztrichter sind z. T. vertikal versetzt zueinander angeordnet.

Durch die EP 12 38 935 A2 ist eine Längsschneideinrichtung für variable Schnittbreiten mit in axialer Richtung bewegbaren Obermessern und eine Untermesserwelle mit einer über die Anzahl der Obermesser hinausgehenden Nuten offenbart.

Die DE 42 04 254 A1 offenbart einen Falzaufbau einer vier Zeitungsseiten breiten Druckmaschine, wobei in einer unteren Trichterebene zwei quer zur Bahnlaufrichtung verschiebbare Falztrichter und in einer Ebene darüber ein einzelner ortsfester Falztrichter angeordnet sind. In einer Betriebsweise wird eine Zeitung mit vier Seiten nebeneinander über die beiden unteren Falztrichter, und in anderer Betriebsweise sechs Seiten eines Telefonbuchseiten nebeneinander mit den drei Trichtern produziert, wobei die beiden unteren Trichter in letzterem Fall auseinander gefahren sind.

Die EP 10 72 551 A2 zeigt eine Falztrichteranordnung mit zwei Gruppen von je drei Falztrichtern, wobei die Falztrichter einer Gruppe in einer Ebene liegen und sich zumindest in horizontaler Richtung betrachtet in ihrer vertikalen Ausdehnung überschneiden.

Aus der DE 196 28 647 A1 ist es bekannt, eine Bahn mit Panoramadruckseiten zu bedrucken, d. h. den Druck über zwei Zeitungsseiten ohne Unterbrechung.

Die DE 100 16 409 A1 offenbart im Zusammenhang mit doppelt breiten Druckwerken einen Übertragungszylinder, welcher zwei Drucktücher nebeneinander aufweist. Neben einfach- und doppeltbreiten Zylindern werden auch dreifach breite Zylinder genannt.

Die WO 01/39974 A offenbart eine Vielfalt von Möglichkeiten, wie einfach und doppelt große Druckwerkszylinder mit Aufzügen zu belegen sind. Dabei weist der Übertragungszylinder immer Aufzüge auf, welche - am Beispiel doppelt breiter Zylinder - entweder zwei Zeitungsseiten breit sind, oder aber über die gesamte Länge reichen, d. h. in diesem Fall vier Zeitungsseiten breit sind. In einer Ausweitung dieser Lehre (dieses Musters) auf noch breitere Zylinder, insbesondere dreifach breite Zylinder, erfolgt die Anordnung von drei oder mehr nebeneinander angeordneten Drucktüchern in analoger Weise fluchtend oder alternierend.

Durch die DE 100 03 025 C1 ist ein Falztrichteraufbau offenbart, wobei zwei Falztrichter quer zur Bahnlaufrichtung bewegbar angeordnet sind um das Bedrucken und Verarbeiten variabler Bahnbreiten zu ermöglichen.

Die DE 198 03 809 A1 offenbart doppeltbreite Druckwerke und lehrt, den Formzylinder mit einfachem Umfang auszubilden. Der Übertragungszylinder weist für den dargestellten Fall eines vierzeitungsseitenbreiten Druckwerkes zwei in Umfangsrichtung um 180° zueinander versetzte Drucktücher auf. In einer Ausführung ist mit dem Druckwerk eine volle Bahn mit acht nebeneinander angeordneten Buchseiten, und eine teilbreite Bahn mit sechs nebeneinander angeordneten Buchseiten bedruckbar.

Der Erfindung liegt die Aufgabe zugrunde, Verfahren zur Verwendung eines Offsetdruckwerkes einer Druckmaschine für den Zeitungsdruck zu schaffen.

Die Aufgabe wird erfindungsgemäß durch die Merkmale des Anspruches 1 gelöst.

Die mit der Erfindung erzielbaren Vorteile bestehen insbesondere darin, dass eine kostengünstige und hochproduktive Bauweise einer Rollenrotationsdruckmaschine für die sichere Produktion unterschiedlicher Produktformate ermöglicht wird.

Dies wird insbesondere für eine sechs Seiten breite Maschine z. B. durch zwei nebeneinander angeordnete, dreiseitenbreite Gummitücher ermöglicht. Die verschiedenformatigen Bahnen, z. B. Materialbahnen werden jeweils mittig zum Übertragungszylinder gefahren, so dass der Stoß der beiden Drucktücher auf der mittleren Doppelseite im Bereich des Längsfalzes im nichtbedruckten bereich zu liegen kommt.

Von besonderem Vorteil ist es wenn ein oder mehrere Vorrichtungen von mit der Bahn zusammen wirkenden Führ- und/oder Bearbeitungselementen variabel auf die unterschiedliche Bahnbreite einstellbar sind. Dabei handelt es sich beispielsweise um Andrückrollen im Einzugwerk, Fangwalzen einer Fangvorrichtung, Messer einer Längsschneideinrichtung, Andrückrollen einer Zuggruppe und/oder nebeneinander angeordnete Falztrichter eines Falzaufbaus. Die Bahn wird vorteilhafter Weise symmetrisch zur Druckmaschinenmittelachse - d. h. beispielsweise mittig zur Zylinderbreite - durch die Maschine geführt. In bevorzugter Weiterbildung wird bei einer ungeraden Anzahl von Führ- und/oder Bearbeitungselementen ein Mittleres in der genannten Symmetrieebene angeordnet. Dieses kann dann in Querrichtung zur Transportrichtung fest angeordnet sein, während die äußeren Führ- und/oder Bearbeitungselemente quer zur Transportrichtung bewegbar und somit auf die Bahnbreite einstellbar ausgeführt sein sollten.

Vorteile bestehen bei dreifachbreiter Ausführung der Druckmaschine zusätzlich darin, dass im Vergleich zu einer doppeltbreiten Druckmaschine bei der selben zu erreichenden Sollstärke eines Produktes die Produktionssicherheit erheblich erhöht wird. Bei Beibehaltung der Anzahl von Druckeinheiten kann jedoch auch der Ausstoß der Druckmaschine, bzw. jedes Druckwerkes um 50 % gesteigert werden. Die Anzahl der Rollenwechsler (Investition), die Häufigkeit der Rollenwechsel (Produktionssicherheit) sowie die Rüstzeit beim Einziehen von Bahnen (Zykluszeiten) kann gegenüber einer doppelt breiten Druckmaschine für die selbe Produktstärke vermindert werden.

In vorteilhafter Ausführung sind die Druckeinheiten als Neunzylinder-Satelliten-Druckeinheiten ausgeführt, was zum einen eine hohe Präzision im Farbregister und zum anderen eine schwingungsarme Bauweise zur Folge hat. Die Ausbildung als Satellitendruckeinheit ist auch deshalb vorteilhaft, da bei der Anforderung an das Bedrucken unterschiedlicher Bahnbreiten im Gummi-gegen-Gummi-Druckwerk für zumindest eine Bahnbreite direkte Kontaktzonen ohne Papierbahn vorlägen. Dies würde bekanntlich zu stark verändertem Förderverhalten führen, was z.T. erhebliche Registerabweichungen und Falten zur Folge haben kann.

Schwingungen werden auch vermindert durch die vorteilhafte Anordnung, Ausführung und Befestigung von Aufzügen auf den Zylindern. Zum einen werden Öffnungen auf den Mantelflächen in Umfangsrichtung minimiert. Weiterhin können zumindest auf dem Übertragungszylinder die Öffnungen derart alternierend in Umfangsrichtung versetzt angeordnet sein, dass zumindest auf einer Abschnittlänge immer eine geschlossene Mantelfläche mit dem Form- bzw. Satellitenzylinder zusammen wirkt.

Besonders vorteilhaft ist die zur Breite des Übertragungszylinders symmetrische Belegung mit lediglich zwei dreidruckseitenbreiten Aufzügen. So kann im Gegensatz zu bislang üblichen drei zweidruckseitenbreiten Drucktüchern bei unterschiedlichen Bahnbreiten ein Drucken ohne vorheriges Drucktuchwechseln erfolgen.

Der mechanisch von den Zylinderpaaren unabhängige Antrieb des (bzw. der) Satellitenzylinder birgt insbesondere Vorteile im Hinblick auf die Möglichkeit eines variablen Betriebs. So kann beispielsweise während der Produktion ein Rüsten, z. B. ein fliegender Druckformwechsel oder ein Waschen, erfolgen. Umgekehrt kann eine Bahn eingezogen werden, während andere Zylinder bzw. Zylinderpaare stehen oder ein Rüstprogramm durchlaufen. Auch ist es von Vorteil, bei Vorliegen von Gummitüchern mit positiv oder negativ fördernden Eigenschaften, den Satellitenzylinder mit einer von den übrigen Zylindern unterschiedlichen Oberflächengeschwindigkeit zu betreiben.

In vorteilhafter Ausführung weist ein Überbau der Druckmaschine zumindest eine Längsschneideeinrichtung mit zumindest fünf quer zur Papierlaufrichtung voneinander beabstandeten Messern auf.

Ausführungsbeispiele der Erfindung sind in den Zeichnungen dargestellt und werden im Folgenden näher beschrieben.

Es zeigen:
- Fig. 1: eine Rollenrotationsdruckmaschine in Seitenansicht;
- Fig. 2: eine schematische Vorderansicht auf ein Druckwerk;
- Fig. 3: eine schematische Draufsicht auf ein Druckwerk;
- Fig. 4: eine schematische Darstellung von Zylindern in perspektivischer Ansicht mit weiterzuverarbeitendem Produkt;
- Fig. 5: eine Falztrichtergruppe mit breiter a) und schmaler b) Bahn;
- Fig. 6: eine Belegung der Druckwerkzylinder beim Zeitungsdruck mit eines ersten Formats;
- Fig. 7: eine Belegung der Druckwerkzylinder beim Zeitungsdruck eines zweiten Formats;
- Fig. 8: eine Belegung des Formzylinders beim Zeitungsdruck eines zweiten Formats mit Panoramadruckformen;
- Fig. 9: eine Belegung des Formzylinders beim Druck mit asymmetrischer Teilung;
- Fig. 10: eine weitere Belegung des Formzylinders beim Druck mit asymmetrischer Teilung;
- Fig. 11: eine schematische Darstellung einer Drei-Trichter-Produktion, geradeaus, für variable Bahnbreiten;
- Fig. 12: eine schematische Darstellung einer Vier-Trichter-Produktion, versetzt, für variable Bahnbreiten;
- Fig. 13: eine schematische Draufsicht auf eine Produktion in einem Tabloid-Sonderformat;
- Fig. 14: eine schematische Vorderansicht auf die Produktion gemäß Fig. 13;
- Fig. 15: eine schematische Draufsicht auf eine Produktion, geradeaus, in einem Tabloid-Sonderformat;
- Fig. 16: eine schematische Vorderansicht auf die Produktion gemäß Fig. 15;
- Fig. 17: eine schematische Draufsicht auf eine Produktion in einem Sonderformat mit Pflugfalz;
- Fig. 18: eine schematische Draufsicht auf eine weitere Produktion in einem Sonderformat mit Pflugfalz;
- Fig. 19: einen Aufzug in perspektivischer Darstellung;
- Fig. 20: ein Halteelement im Kanal eines Formzylinders;
- Fig. 21: eine leicht vertikal versetzte Falztrichteranordnung;
- Fig. 22: einen Falztrichter mit entfernbaren Randbereichen;
- Fig. 23: eine schematische Darstellung von Shuttern im Feuchtwerk;
- Fig. 24: eine schematische Darstellung eines Rollenwechslers;
- Fig. 25: ein erstes Ausführungsbeispiel für eine Zuggruppe;
- Fig. 26: ein zweites Ausführungsbeispiel für eine Zuggruppe mit breiter a) und schmaler b) Bahn;
- Fig. 27: ein Ausführungsbeispiel für eine Längsschneideinrichtung breiter a) und schmaler b) Bahn;
- Fig. 28: ein erstes Ausführungsbeispiel für eine Wendeeinrichtung breiter a) und schmaler b) Bahn;
- Fig. 29: ein zweites Ausführungsbeispiel für eine Wendeeinrichtung breiter a) und schmaler b) Bahn;
- Fig. 30: zeigt zwei Varianten a) und b) eines Maschinenkonzept mit gedrehtem Falzaufbau;
- Fig. 31: ein Maschinenkonzept mit zwei Sektionen;
- Fig. 32: einen Falzaufbau mit Falzapparat;
- Fig. 33: eine schematische Darstellung eines vier Zeitungsseiten breiten Druckwerks beim Druck mit einer breiteren (a) und einer schmaleren (b) Bahn;
- Fig. 34: ein weiteres Ausführungsbeispiel einer Druckmaschine;
- Fig. 35: ein weiteres Ausführungsbeispiel einer Druckmaschine;
- Fig. 36: ein weiteres Ausführungsbeispiel einer Druckmaschine.

Die in Fig. 1 beispielhaft dargestellte Rollenrotationsdruckmaschine, insbesondere Zeitungsdruckmaschine, weist eine linke und eine rechte Sektion mit jeweils mindestens zwei Drucktürmen 01 auf. Die Drucktürme 01 weisen Druckeinheiten 02 auf, welche z. B. zumindest dreifach breit, d. h. für den Druck von jeweils sechs axial nebeneinander angeordneten Zeitungsseiten, ausgeführt sind. Die Druckeinheiten 02 sind als Satellitendruckeinheiten 02 ausgeführt. Die vorteilhafte Ausführung der Druckeinheiten 02 als Neunzylinder-Satelliten-Druckeinheiten 02 gewährleistet eine sehr gute Passerhaltigkeit bzw. einen geringen Fan-Out. Die Druckeinheiten 02 können aber auch als Zehnzylinder-Satelliten-Druckeinheiten 02 oder ggf. auch als im Gummi-gegen-Gummi-Druck betreibbare Druckeinheiten, wie z. B. mehrere Brückendruckeinheiten oder eine H-Druckeinheit 02 ausgeführt sein. Den Druckeinheiten 02 werden Materialbahn 03, z. B. Bahnen 03 von nicht dargestellten Rollen, insbesondere unter Verwendung von Rollenwechslern 05 über sog. Einzugwerke 10 zugeführt (lediglich stellvertretend einmal in Fig. 1 dargestellt). Dabei können vorteilhaft mehr Rollenwechsler 05 und Einzugwerke 10 vorgesehen sein als Drucktürme 01.

Stromabwärts einer die Drucktürme 01 bzw. Druckeinheiten 02 durchlaufenden Bahn 03, hier oberhalb der Drucktürme 01, ist je Sektion ein Überbau 04 vorgesehen, in welchen die Bahn 03 bzw. Bahnen 03 an Längsschneideinrichtungen 06 geschnitten, Teilbahnen mittels Wendeeinrichtungen 07 ggf. versetzt und/oder gestürzt, mittels in Fig. 1 lediglich angedeuteten Registereinrichtungen 08 im Längsregister zueinander ausgerichtet werden und übereinander geführt werden können. In Bahnlaufrichtung gesehen stromabwärts weist der Überbau 04 zumindest eine sog. Harfe 09 mit einer Anzahl von übereinander angeordneten, die Bahnen 03 bzw. Teilbahnen 03a; 03b; 03c führenden Harfen- oder Auflaufwalzen auf. Die Harfe 09 bestimmt den Trichtereinlauf der übereinander geführten Bahnen 03 bzw. Teilbahnen 03a; 03b; 03c. Über diese Harfe 09 erfahren die Bahnen 03 bzw. Teilbahnen 03a; 03b; 03c eine Richtungsänderung und werden im Anschluss daran entweder als ein Strang oder als mehrere Stränge zusammengefasst und mindestens einem Falzaufbau 11 zugeführt.

Im Beispiel sind zwischen den Sektionen zwei Falzaufbauten 11 angeordnet, welche z. B. jeweils auf zwei verschiedenen übereinander liegenden Ebenen angeordnete Falztrichter aufweisen. Die Druckmaschine kann jedoch auch lediglich einen gemeinsamen, zwischen den Sektionen angeordneten Falzaufbau 11, oder aber lediglich eine Sektion und einen zugeordneten Falzaufbau 11 aufweisen. Auch kann der jeweilige Falzaufbau 11 mit nur lediglich einer Ebene von Falztrichtern ausgeführt sein. Jedem Falzaufbau 11 sind einer oder mehrere Falzapparate 12 zugeordnet.

Die Druckeinheit 02 weist mehrere, im Beispiel vier, Druckwerke 13 auf, mittels welchem Farbe von einem Farbwerk 14 über zumindest einen als Formzylinder 16 ausgeführten Zylinder 16 auf die Bahn 03 aufbringbar ist (Fig. 2). Im vorliegenden Beispiel für eine Ausführung der Druckeinheit 02 als Satelliten-Druckeinheit 02 ist das Druckwerk 13 als Offsetdruckwerk 13 für den Nassoffset ausgeführt und weist zusätzlich zum Farbwerk 14 ein Feuchtwerk 20 und einen weiteren als Übertragungszylinder 17 ausgeführten Zylinder 17 auf. Der Übertragungszylinder 17 bildet mit einem ein Widerlager bildenden Druckzylinder 18 eine Druckstelle. Vorzugsweise, wie im Beispiel der Fig. 2 dargestellt, ist der Druckzylinder 18 als Satellitenzylinder 18 ausgeführt, welcher mit mindestens einem weiteren Übertragungszylinder 17 zumindest ein weiteres Druckwerk 13 und in Druck-AnStellung eine weitere Druckstellen bildet. Der Druckzylinder 18 könnte bei Ausbildung der Druckwerke 13 als Doppeldruckwerk im Gummi-Gegen-Gummi-Druck u.U. auch als Übertragungszylinder ausgeführt sein. Die gleichen Teile erhalten, soweit zur Unterscheidung nicht erforderlich, die selben Bezugszeichen. Ein Unterschied in der räumlichen Lage kann jedoch bestehen und bleibt im Falle der Vergabe gleicher Bezugszeichen i. d. R. unberücksichtigt.

Das Farbwerk 14 weist in vorteilhafter Ausführung einen über sechs Druckseiten reichenden Farbkasten 15 auf. In anderer Ausführung sind drei jeweils ca. zwei Druckseiten breite Farbkästen 15 in axialer Richtung nebeneinander angeordnet. Das Feuchtwerk 20 ist in vorteilhafter Ausführung als vierwalziges Sprühfeuchtwerk 20 ausgeführt.

Der Formzylinder 16 besitzt in einer ersten Ausführung z. B. einen Umfang zwischen 850 und 1.000 mm, insbesondere von 900 bis 940 mm. Der Umfang ist z. B. zur Aufnahme zweier stehenden Druckseiten, z. B. Zeitungsseiten im Broadsheetformat, mittels zweier in Umfangsrichtung auf den Formzylinder 16 hintereinander fixierbarer Aufzüge 19, z. B. flexibler Druckformen 19, ausgebildet. Die Druckformen 19 sind in Umfangsrichtung auf dem Formzylinder 16 montierbar und bei der in Fig. 3 dargestellten Ausführung jeweils als in axialer Richtung mit einer Druckseite bestückte Einzeldruckplatte einzeln austauschbar.

Die Länge L16 des nutzbaren Ballens des Formzylinders 16 beträgt in der ersten Ausführung z. B. 1.850 bis 2.400 mm, insbesondere 1.900 bis 2.300 mm und ist in axialer Richtung zur Aufnahme von z. B. mindestens sechs nebeneinander angeordneten stehenden Druckseiten, insbesondere Zeitungsseiten verschiedener Formate, z. B. im Broadsheet- und einem davon abweichenden Format, bemessen (siehe Fig. 3, Abschnitte A bis F). Dabei ist es u. a. von der Art des herzustellenden Produktes abhängig, ob jeweils nur eine Druckseite oder mehrere Druckseiten in axialer Richtung nebeneinander auf einer Druckform 19 angeordnet sind.

In einer größeren Ausführung weist der Formzylinder 16 z. B. einen Umfang zwischen 980 und 1.300 mm, insbesondere von 1.000 bis 1.200 mm auf. Die Länge L16 des nutzbaren Ballens beträgt hierbei z. B. 1.950 bis zu 2.500, vorteilhaft 1.950 bis 2.400 mm, insbesondere 2.000 bis 2.400 mm. Die Belegung entspricht der o. g. Ausführung.

Der Übertragungszylinder 17 besitzt in der ersten Ausführung ebenfalls einen Umfang z. B. zwischen 850 und 1.000 mm, insbesondere von 900 bis 940 mm. Die Länge L17 des nutzbaren Ballens des Übertragungszylinders 17 beträgt in der ersten Ausführung z. B. ebenfalls 1.850 bis 2.400 mm, insbesondere 1.900 bis 2.300 mm.

Er ist in Längsrichtung nebeneinander mit lediglich dreidruckseitenbreiten Aufzügen 21, z. B. Druck- oder Gummitüchern 21, belegt (Abschnitte ABC und EFG). Sie reichen in Umfangsrichtung im wesentlichen um den vollen Umfang. Die Gummitücher 21 sind, das Schwingungsverhalten des Druckwerkes 13 im Betriebsfall günstig beeinflussend in Umfangsrichtung, z. B. um 180°, zueinander versetzt (Fig.3) angeordnet.

In der größeren Ausführung weist der Übertragungszylinder 17 z. B. einen Umfang zwischen 980 und 1.300 mm, insbesondere von 1.000 bis 1.200 mm auf. Die Länge L17 des nutzbaren Ballens beträgt hierbei z. B. 1.950 bis zu 2.500, vorteilhaft 1.950 bis 2.400 mm, insbesondere 2.000 bis 2.400 mm. Die Belegung mit Aufzügen 21 entspricht der ersten Ausführung.

Durchmesser von Ballen der Zylinder 16; 17 liegen in der ersten o. g. Ausführung z. B. von 270 bis 320 mm, insbesondere von ca. 285 bis 300 mm. In der zweiten o. g. Ausführung liegt der Durchmesser von Ballen der Zylinder 16; 17 z. B. von ca. 310 bis 410 mm, insbesondere von 320 bis ca. 380 mm. Ein Verhältnis einer Länge des nutzbaren Ballens der Zylinder 16; 17 zu deren Durchmesser sollte bei 5,8 bis 8,8 liegen, z. B. bei 6,3 bis 8,0, in breiter Ausführung insbesondere bei 6,5 bis 8,0.

Als Länge L16; L17 des nutzbaren Ballens ist hier diejenige Breite bzw. Länge des Ballens zu verstehen, welche zur Aufnahme von Aufzügen 19; 21 geeignet ist. Dies entspricht in etwa auch einer maximal möglichen Bahnbreite einer zu bedruckenden Bahn 03. Bezogen auf eine gesamte Länge des Ballens der Zylinder 16; 17 wäre zu dieser Länge L16; L17 des nutzbaren Ballens noch die Breite von ggf. vorhandenen Schmitzringen, von ggf. vorhandenen Nuten und/oder von ggf. vorhandenen Mantelflächenbereichen hinzuzurechnen, welche z. B. zur Bedienung von Spann- und/oder Klemmvorrichtungen zugänglich sein müssen.

In vorteilhafter Ausführung weist der Satellitenzylinder 18 ebenfalls im wesentlichen die genannten Abmessungen und Verhältnisse, zumindest des zugeordneten Übertragungszylinders 17, auf.

Die Druckmaschine ist wie oben bereits erwähnt für die Herstellung verschiedener Produktformate, d. h. das Bedrucken von Bahnen 03 unterschiedlicher Breiten ausgelegt. Darunter ist hier nicht eine unterschiedliche Breite aufgrund von teilbreiten Bahnen gemeint, wie es bei "halben", "drittel", "zweidrittel breiten" Bahnen der selben Grundbahn der Fall wäre. Mit der unterschiedlichen Bahnbreite geht hier bei der selben Anzahl möglicher Seiten ein unterschiedliches Produktformat einher.

Form- und Übertragungszylinder 16; 17 weisen in einer besonders vorteilhaften Ausführung die in Fig. 3 dargestellte Belegung mit den Aufzügen 19; 21 auf. In Fig. 4 ist hierzu eine besonders vorteilhafte Anordnung von Kanälen 27; 36; 37 zur Befestigung der Aufzüge 19; 21 dargestellt. Am Formzylinder 16 zwei über die wirksame Länge des Formzylinders 16 jeweils durchgehende, um 180° voneinander in Umfangsrichtung beabstandete Kanäle 27 bzw. Kanalöffnungen 28 (Öffnungen 28) und am Übertragungszylinder 17 zwei jeweils über die halbe wirksame Länge durchgehende, um 180° zueinander in Umfangsrichtung versetzte Kanäle 36; 37 bzw. Kanalöffnungen 38; 39 (Öffnungen 38; 39). Die Kanäle 27; 36; 37 sind in Fig. 4 lediglich schlitzförmig zum Einstecken von Aufzugenden dargestellt, können sich jedoch im Inneren, wie unten noch näher dargelegt, öffnen um eine entsprechende Klemm- und/oder Spannvorrichtung aufzunehmen.

In Fig. 4 ist das einen Form- und einen Übertragungszylinder 16; 17 aufweisende Druckwerk 13 zum Bedrucken einer variablen Bahnbreite schematisch zusammen mit einem unten näher beschriebenen Falzaufbau 11 und zwei Bahnbreiten dargestellt. In einer ersten Betriebsart wird eine Bahn 03.1 mit einer ersten Breite b1 zum Bedrucken mit einem ersten Druckseitenformat F1 und in einer zweiten Betriebsart eine Bahn 03.2 mit einer zweiten Breite b2 zum Bedrucken mit einem kleineren, zweiten Druckseitenformat F2 bedruckbar ist, und wobei der Übertragungszylinder 17 eine Breite in axialer Richtung von zumindest sechs Zeitungsseitenbreiten des größeren Druckseitenformates F1 aufweist, und auf seinem Umfang in axialer Richtung nebeneinander zwei Drucktücher aufweist, welche jeweils eine Breite in axialer Richtung von drei Zeitungsseitenbreiten zumindest des kleineren Formates F2, z. B. Druckseitenformates F2 - besser jedoch des größeren Formates F1, z. B. Druckseitenformates F1 - aufweisen.

Eine Seitenzahl der Zeitungsdruckseiten in axialer Richtung betrachtet ist z. B. in der ersten Betriebsart (Zeitungsdruck, F1) und der zweiten Betriebsart (Zeitungsdruck, F2) die selbe ist. Sie beträgt vorzugsweise sechs Seiten des entsprechenden Formates F1; F2.

Die größere Breite b1 ist zum Bedrucken von sechs nebeneinander angeordneten Zeitungsseiten im ersten Format F1 geeignet und liegt z. B. bei 1.800 bis zu 2.500, vorteilhaft bei 1.900 bis 2.400 mm, insbesondere bei 1.900 bis 2.200 mm. Die kleinere Breite b2 ist zum Bedrucken von sechs nebeneinander angeordneten Zeitungsseiten im zweiten Format F2 geeignet und liegt z. B. bei 1.750 bis 2.100, vorteilhaft bei 1.750 bis 2.050 mm, bevorzugt zwischen 1.850 mm und 1.950 mm, wobei jedoch gilt b1 > b2. Die möglichen Breiten für den Zeitungsdruck sind nicht auf die beiden genannten, sondern für jede beliebig dazwischen liegende Breiten bzw. Formate anzuwenden. D. h. grundsätzlich sind also sämtliche Bahnen 03 verschiedenster Breiten (bzw. entsprechende Zeitungsformate) variierbar, welche z. B. von 1.750 mm bis 2.400 mm, zumindest von 1.850 und 2.200 mm liegen.

Ebenfalls in Fig. 3 und 4 ist eine imaginäre Druckmaschinenmittelachse M angedeutet. Die beiden Aufzüge 21 sind symmetrisch zu dieser Druckmaschinenmittelachse M angeordnet. Die Bahn 03.1; 03.2 durchläuft die Druckwerke 13 unabhängig von der Breite b1; b2 symmetrisch zu dieser Druckmaschinenmittelachse M.

In zumindest einer der Betriebsarten trägt der Formzylinder 16 des Druckwerks 13 z. B. eine in axialer Richtung über zumindest drei Zeitungsseitenbreiten des aktuell betreffenden Formats F1; F2 reichende Druckform 19" (siehe unten). Diese ist dann beispielsweise nebeneinander mit Druckbildern dreier Zeitungsseiten bzw. einem insgesamt drei Zeitungsseiten entsprechendem Druckbild versehen, insbesondere belichtet. Ebenso befindet sich die Trichterspitze eines mittleren von drei nebeneinander angeordneten Falztrichtern 41; 42; 43 des Trichteraufbaus 11 in dieser Druckmaschinenmittelachse M (siehe unten).

Fig. 5 zeigt schematisch den Sachverhalt für eine breite Bahn 03.1 (Fig. 5a) und eine schmale Bahn 03.2 (Fig. 5b), wobei die Hauptschnittlinien S1 und S2 für die beiden verschiedenen Produktbreiten (Bahnbreiten) mit dargestellt sind. Unter "Hauptschnittlinien" werden hier die Längsschnitte verstanden, welche die Bahn 03 in einer Flucht zwischen zwei benachbarten Falztrichtern 41; 42; 43 trennt, so dass die entstehenden Teilbahnen erst über die benachbarten Falztrichter 41; 42; 43 führbar werden. Die Zusätze ".1" und ".2" (in S1.1; S2.1; S1.2; S2.2) drücken hierbei aus, dass es sich jeweils quer zur Transportrichtung um eine erste und eine von der ersten Lage verschiedene zweite Lage der jeweiligen Hauptschnittlinie S1; S2 korrespondierend zu den beiden unterschiedlichen Formaten F1; F2 des Produktes bzw. Breiten b1; b2 der Bahnen 03.1; 03.2 handelt. Die Längsschnitte entlang der Hauptschnittlinien S1 und S2 können mittels der im Rahmen von Fig. 1 erwähnten Längsschneideinrichtung 06 oder einer vergleichbaren, in Fig. 1 nicht dargestellten Längsschneideinrichtung vor dem Trichtereinlauf hergestellt sein. Eine besonders vorteilhafte Ausführung einer hierzu geeigneten Längsschneideinrichtung (06; 65) ist unten dargelegt.

Ebenfalls dargestellt in den Fig. 5 bis 10 sind hier mit F41; F42; F43 bezeichnete Falzebenen, welche die Symmetrieebenen des jeweiligen Falztrichters 41; 42; 43 darstellen und in welcher, falls entsprechend ausgebildet, die Trichterspitzen liegen. Hierbei ist erkennbar, dass ein Abstand A1 zwischen den Falzebenen F41 und F42 sowie ein Abstand A2 zwischen den Falzebenen F42 und F43 je nach Breite b1; b2 der Bahn 03.1; 03.2 und/oder dem aktuellen Druckseitenformat F1; F2 und/oder der Art der Belegung mit Druckbildern (symmetrisch/unsymmetrisch) variiert. Vorzugsweise werden diese variierenden Abstände A1; A2 durch Bewegung der äußeren Falztrichter 41; 43 erreicht, wobei der mittlere Falztrichter 42 ortsfest verbleibt. Nebenschnittlinien S4; S5 (in Fig. 5 bis 12 jedoch nicht dargestellt) könnten beispielsweise zusätzlich zu den o. g. Hauptschnittlinien S1; S2 in der Falzebene F41, der Falzebene F42 und/oder der Falzebene F43 vorgesehen sein, wobei dann im Falle des Nebenschnittes kein längsgefalztes, sondern ein am Rücken aufgeschnittenes, lose übereinander liegendes mehrlagiges Produkt entsteht (siehe Tabloidproduktion Fig. 13 bis 16 sowie Sonderformat mit Pflugpfalz Fig. 17 und 18).

Anhand der Fig. 6 bis 10 sind vorteilhafte Belegungen und Konfigurationen der Aufzüge 19; 21, insbesondere der Druckformen 19, für die breitere und die schmalere Bahn 03.1; 03.2 dargelegt. Die dargestellten Aufzüge 19; 21 entsprechen jedoch nicht einer Draufsicht sondern einer vollständigen Abwicklung des jeweiligen Zylinders 16; 17.

Für alle nachfolgenden Ausführungen zu den Fig. 6 bis 10 ist der Übertragungszylinder 17 in axialer Richtung nebeneinander mit zwei dreidruckseitenbreiten Aufzügen 21 des größeren Formats bestückt. Diese beiden Aufzüge 21 können sich in einer vorteilhaften Ausführung jeweils um den vollen Umfang erstrecken und dabei entweder mit ihren Enden (Stöße in den Kanalöffnungen 38; 39) fluchten oder aber um 180° in Umfangsrichtung versetzt zueinander angeordnet sein (s.o.). In anderer Ausführung können in Umfangsrichtung jeweils zwei Aufzüge 21 hintereinander angeordnet sein, wobei dann die Enden der beiden jeweils nebeneinander angeordneten dreidruckseitenbreiten Aufzüge 21 zueinander fluchten. Von Vorteil ist es in jedem Fall, wenn die beiden axial nebeneinander angeordneten Aufzüge 21 zusammen mindesten über die Länge des Übertragungszylinders 17 reichen, welche zum Bedrucken der breiteren Bahn 03.1 erforderlich ist.

In Fig. 6 und 7 ist eine bevorzugte Variante zur Belegung des Übertragungszylinders 17 - nämlich zwei jeweils über den vollen Umfang reichende dreidruckseitenbreite Aufzüge 21 - strichliert dargestellt. In Fig. 8, 9 und 10 ist die dreiseitenbreite Ausführung in axialer Richtung dargestellt, die Ausführung in Umfangsrichtung jedoch offen gelassen und kann eine der o.g. Varianten sein.

Fig. 6 zeigt die Belegung des Formzylinders 16 mit Druckformen 19; 19' in der Betriebsart bzw. -weise, in welcher er Druckbilder des größeren Druckseitenformates F1 aufweist. Die Bahnbreite entspricht der größeren Breite b1. Hierbei können sämtlich (hier zwölf) als Einzeldruckformen 19 ausgeführte Druckformen 19 angeordnet sein. Es können jedoch auch Kombinationen aus Einzeldruckformen 19 und Panoramadruckformen 19' (exemplarisch rechts unten in Fig. 6 dargestellt) aufliegen. Letztere weisen eine Breite von mehreren - z. B. zwei oder gar drei - Einzeldruckformen 19 auf und tragen entweder ein mehrdruckseitenbreites Druckbild (Panoramadruckseite) oder mehrere jeweils ein- oder mehrseitenbreite Druckbilder des ersten (größeren) Druckseitenformates F1. Zwischen Panoramadruckform 19' (19") und Panoramadruckbild bzw. -druckseite wird hier unterschieden: Eine Panoramadruckform 19' (19") kann in diesem Sinne Einzel- oder Panoramadruckbilder aufweisen. Die Abstände A1 und A2 in Fig. 6 entsprechen jeweils der zweifachen Breite b19 einer Einzeldruckform 19 bzw. der zweifachen Druckseitenbreite bF1 des größeren Formats F1 oder der Breite b19' einer Panoramadruckform 19' bzw. -druckbild des größeren Formats F1. Die Druckformen 19; 19'; 19" sind vorzugsweise als Flachdruckformen für den Offsetdruck ausgebildet.

Im Gegensatz zu Fig. 6 zeigt Fig. 7 die Belegung des Formzylinders 16 mit Druckformen 19" in der Betriebsart bzw. -weise, in welcher er Druckbilder des kleineren Druckseitenformates F2 aufweist. Die Bahnbreite entspricht der kleineren Breite b2. Hierbei sind in vorteilhafter Ausführung jeweils symmetrisch zur Druckmaschinenmittelachse M zwei Panoramadruckformen 19" angeordnet, welche jeweils eine Breite von mehreren - z. B. zwei, insbesondere drei - nicht dargestellten, theoretisch erforderlichen Einzeldruckformen des kleineren Formats F2 aufweisen und entweder wie in Fig. 7 mehrere - hier drei - jeweils eindruckseitenbreite Druckbilder des zweiten (kleineren) Druckseitenformates F2 oder aber wie in Fig. 8 ein jeweils ein mehrdruckseitenbreites Druckbild und eindruckseitenbreites Druckbild tragen. Der Formzylinder 16 ist in Fig. 7 mit doppeltem Umfang (d. h. zwei Zeitungsseiten am Umfang) mit vier, zwei auf dem Umfang nebeneinander und zwei hintereinander, derartigen, jeweils drei Druckbilder des kleineren Druckseitenformates F2 nebeneinander tragenden Druckformen 19" ausgestattet. Für Formzylinder 16 mit Einfachumfang wären lediglich zwei derartige Druckformen 19" nebeneinander vorgesehen. In Fig. 8 weisen die Druckformen 19" jeweils ein mehrdruckseitenbreites Druckbild und ein eindruckseitenbreites Druckbild auf. Es sind jedoch auch gemischte Varianten möglich, hier jedoch nicht dargestellt. Die Abstände A1 und A2 in Fig. 7 und 8 entsprechen jeweils der zweifachen Breite einer potentiellen, nicht dargestellten Einzelseitendruckform bzw. der zweifachen Druckseitenbreite bF2 des kleineren Formats F2.

Vorzugsweise weisen die das kleinere Druckseitenformat F2 tragenden Druckformen 19" nicht lediglich die Breite der drei Druckseiten auf, sondern erstrecken sich bis zum Ende der wirksamen Mantelfläche des Formzylinders 16. Die beiden nebeneinander angeordneten Druckformen 19" weisen somit zusammen eine Breite entsprechend der maximalen bzw. der größeren Breite b1 der breiteren Bahn 03.1 auf. Damit ist über die gesamte wirksame Länge L16 des Formzylinders 16 ein gleichmäßigeres Transportverhalten unabhängig von der eben verwendeten Bahnbreite möglich und/oder die Gefahr eines Trockenlaufens des korrespondierenden Aufzuges 21 in den Randzonen bei Verwendung der schmaleren Bahn 03.2 vermindert. Die Druckformen 19" tragen dann die Druckbilder unsymmetrisch zu ihrer Breite und sind bei der Herstellung beispielsweise unsymmetrisch belichtet. Der nichtdruckende Randbereich beträgt 50 bis 100 mm.

Fig. 9 und 10 zeigen die Belegung des Formzylinders 16 mit dreidruckseitenbreiten Druckformen 19", welche asymmetrisch mit Druckbildern versehen sind. Zwei auf einer Druckform 19" liegende Druckbilder (z. B. Format bzw. Druckseitenformat F4 und F5) weisen hier kein ganzzahliges Verhältnis ihrer Breite auf; die Schnittlinien S1.x; S2.x liegen z. B. nicht symmetrisch zur Druckmaschinenmittelachse M. Die Abstände A1 und A2 sind z. B. voneinander verschieden. Zumindest bei einem der drei Falztrichter 41 bis 43 (hier bei 42 und 43) fällt die Falzebene F41; F42; F43 (hier F42; F43) nicht mit der Mitte der zugeordneten Teilbahn 03a; 03b; 03c (hier 03b und 03c) zusammen, so dass der entstehende längs gefalzte Teilstrang ungleiche Schenkellängen aufweist.

Fig. 11 zeigt einen Bahnlauf einer Produktion, wobei die längsgeschnittenen Teilbahnen 03a; 03b; 03c; einer oder mehrerer in einem Druckturm 01 oder in mehreren Drucktürmen 01 bedruckter Bahnen 03; 03' geradeaus (ohne Wendung) auf die drei nebeneinander angeordneten Falztrichter 41 bis 43 auflaufen, dort längs gefalzt und schließlich dem Falzapparat 12 zugeführt werden. Der schematisch in Seitenansicht der Fig. 11 dargestellte Falztrichter 41; 42; 43 weist eine insgesamt nutzbare Schenkellänge auf, welche wenigstens einem sechstel der Breite b1 der breiteren (bzw. breitesten) Bahn 03.1 (b1 / 6) entspricht. Angedeutet ist hier auch eine Strangbreite, welche sich bei Produktion mit der schmaleren Breite b2 zu b2 / 6 ergibt.

Fig. 12 zeigt eine zu Fig. 11 vergleichbare Darstellung, wobei zusätzlich zu den drei Falztrichtern 41 bis 43 ein weiterer Falztrichter 44 - insbesondere seitlich zu den drei übrigen - angeordnet ist. Über diesen wird in sog. "4-Trichter-Produktion" wenigstens eine geschnittene Teilbahn 03a bis 03c aus dem Geradeauslauf herausgewendet, über diesen vierten Falztrichter 44 geführt und schließlich zusätzlich zu den übrigen Strängen dem Falzapparat 12 zugeführt. Die vier Falztrichter 41 bis 44 weisen jeweils eine insgesamt nutzbare Schenkellänge auf, welche wenigstens einem sechstel der Breite b1 der breiteren (bzw. breitesten) Bahn 03.1 (b1 / 6) entspricht.

In einer vorteilhaften Variante ist die Druckmaschine in einer Betriebsweise für den Druck von sechs nebeneinander angeordneten stehenden Druckseiten eines als Zeitungsformat F1; F2 ausgebildeten Formates F1; F2 (auf einer entsprechend breiten Bahn 03.1; 03.2) und in anderer Betriesweise für den Druck von vier nebeneinander angeordneten liegenden Druckseiten eines als Tabloidformat F3 ausgebildetes Format F3 betrieben bzw. betreibbar. Hierzu ist in den Fig. 13 und 14 ein erstes und in den Fig. 15 und 16 ein zweites Ausführungsbeispiel gegeben.

Im Vorgriff auf das zu Fig. 13 und 14 dargelegte kann der vierte Falztrichter 44 (als Zusatzfalztrichter 44) der Fig. 12 z. B. in einer ersten Ausführung der o. g. Variante eine im Vergleich zu den Falztrichtern 41 bis 43 größere maximale Breite, d. h. eine nutzbare maximale Schenkellänge auf, welche deutlich mehr als einem Sechstel der Breite b1 der breiteren (bzw. breitesten) Bahn 03.1 (b1 / 6) - insbesondere mindestens 120% des Sechstels der Breite b1 der breiteren Bahn 03.1 - entspricht. Hiermit kann dann wahlweise zu einer Zeitungsproduktion (Format F1; F2) auch eine in Fig. 13 und 14 dargelegte Produktion (Format F3) wahlweise gefahren werden.

In Fig. 13 ist der - insbesondere sechszeitungsseitenbreite - Formzylinder 16 in axialer Richtung wieder lediglich mit zwei Panoramadruckformen 19" bestückt, welche jedoch Druckbilder eines Tabloidformates F3 (und nicht eines Zeitungsformates) tragen. Die einlaufende Bahn 03.3 weist hier eine weitere, von der ersten und zweiten Breite b1; b2 verschiedene Breite b3 auf. Die Druckbilder liegen mit ihrer späteren Produktlänge (nach Querfalz) in axialer Richtung des Formzylinders 16 und entsprechen einem Viertel der Breite b3 der Bahn 03.3 (b3 / 4) (siehe Fig. 14). Die Produktbreite ergibt sich nach erfolgtem, nicht dargestellten Querfalz im wesentlichen zu einem viertel des Umfanges U_{FZ} des Formzylinders (U_{FZ} / 4). Die Breite b3 ist z. B. kleiner als die beiden anderen Breiten b1; b2 und liegt z. B. bei 1.600 bis 1.800 mm, bevorzugt zwischen 1.700 mm und 1.750 mm. Die bedruckte Bahn 03.3 wird hierbei entlang einer Hauptschnittlinie S3 des Tabloidformates (fällt vorzugsweise mit der Druckmaschinenmittelachse M zusammen) mittig längs geschnitten, beide Teilbahnen 03a; 03b werden über jeweils eine Wendestange 46 um 90° aus der bisherigen Transportrichtung zu einer Längsseite der Druckmaschine hin gewendet und aus der Flucht drei Falztrichter 41 bis 43 heraus geführt, worauf hin sie entweder quer zur Druckmaschinenmittelachse M über einen entsprechend orientierten Falztrichter 44 oder - wie dargestellt - nach nochmaligem Umlenken an einer weiteren Wendestange 46 um 90° über den entsprechend orientierten Falztrichter 44 dem Falzapparat 12 zugeführt werden. Der Falztrichter 44 weist wieder eine im Vergleich zu den Falztrichtern 41 bis 43 größere maximale Breite, d. h. eine nutzbare maximale Schenkellänge auf, welche deutlich mehr als einem Sechstel der Breite b1 der breiteren (bzw. breitesten) Bahn 03.1 (b1 / 6) - insbesondere mindestens 120 % des Sechstels der Breite b1 der breiteren Bahn 03.1 - entspricht. Im Falzapparat 12 wird das Tabloidprodukt u. a. durch Querschneiden fertiggestellt. Zur wahlweisen Herstellung von Tabloid- oder Zeitungsprodukten wird somit wahlweise der Falztrichter 44 (Tabloidformat F3) oder die Gruppe von Falztrichtern 41 bis 43 (Zeitungsformat F1 und/oder F2) genutzt.

In der zweiten Ausführung der o. g. Variante (Fig. 15 und 16) ist der Zusatzfalztrichter 44 nicht neben der Maschinenebene, neben der Gruppe von Falztrichtern 41 bis 43 angeordnet, sondern innerhalb der Maschinenflucht, insbesondere ober- oder unterhalb dieser Gruppe. Dies kann ein einzelner, im Weg der Bahn 03 angeordneter Falztrichter 44 sein oder aber, wie dargestellt, können bevorzugt zwei derartige Falztrichter 44 derart nebeneinander im Bahnweg angeordnet sein, dass die beiden (halben) Teilbahnen 03a; 03b bzw. die jeweils durch zwei weitere Schnitte entlang der Nebenschnittlinien S4 und S5 entstehenden (halbtrichterbreiten) Teilbahnen 03a1; 03a2 (exemplarisch nur für Teilbahn 03a) im Geradeauslauf auf die Falztrichter 44 auflaufen, d. h. nicht unbedingt gewendet werden müssen. So wird beispielsweise in einer Betriebsweise bei Zeitungsproduktion auf der Gruppe von Falztrichtern 41 bis 43 mit einer Breite b1 oder b2 der ursprünglichen Bahn 03.1; 03.2 produziert, während in einer anderen Betriebsweise bei Tabloidproduktion auf dem Falztrichter 44 bzw. auf der Gruppe von Falztrichtern 44 mit einer Breite b3 der ursprünglichen Bahn 03.3 produziert wird. Zur Breite des Falztrichters 44 und zur Breite b3 gilt oben genanntes.

Die Nebenschnittlinien S4 und S5 können in der genannten Betriebsweise (Tabloid) in einer vorteilhaften Ausführung durch die selben Messer (s. u.) erzeugt werden wie in der anderen Betriebsweise für den Zeitungsdruck die Hauptschnittlinien S1 und S2, jedoch entsprechend anders axial positioniert. Somit genügen beispielsweise drei axial nebeneinander angeordnete Messereinheiten, wobei die mittlere in der Druckmaschinenmittelachse M - z. B. in axialer Richtung betrachtet ortsfest - und die beiden äußeren in axialer Richtung positionier- bzw. bewegbar angeordnet sind.

Fig. 17 und 18 zeigen zwei weitere Varianten und Betriebsweisen der Druckmaschine, wobei mittels einer Bahn 03, z. B. der breiteren Bahn 03.1, Produkte in einem Sonderformat mit Pflugfalz - insbesondere resultierend in einem Tabloidformat - herstellbar sind. So ist der Formzylinder 16 wieder mit den über die gesamte Länge reichenden Druckformen 19" bestückt, welche im stirnseitennahen Bereich je ein schmales Druckbild (Format F6) und im mittleren Bereich entsprechend Fig. 13 oder 15 Druckbilder in einem Tabloidformat, z. B. dem o. g. Format F3, mit deren Orientierung aufweisen. Die die schmalen Druckseiten (Format F6) aufweisenden Randbereiche welchen im folgenden durch je einen nicht gegenständlich dargestellten Pflugfalz eingeklappt, bevor die nun im Randbereich gefalzte, schmalere Bahn 03.2 oder 03.3 (ursprünglich z. B. Bahn 03.1 oder 03.2 einer Breite b1 oder b2) z. B. entlang der Hauptschnittlinie S3 des Tabloidformates längs geschnitten wird. Die beiden im Randbereich bereits gefalzten Teilbahnen 03a; 03b werden nun entweder in der Art der Teilbahnen 03a und 03b aus Fig. 13 auf einen gemeinsamen Zusatzfalztrichter 44 (nicht dargestellt) oder aber wie dargestellt (Fig. 17) geradeaus auf die Gruppe von zwei Zusatzfalztrichtern 44 geführt. Zur Ausbildung des Zusatzfalztrichters 44 gilt vorzugsweise das o. g.

Fig. 18 stellt eine weitere Variante im Hinblick auf die vielfältige Nutzung der Druckmaschine dar, wobei der Formzylinder 16 wieder mit den beiden Panoramadruckformen 19" auf voller Länge belegt ist. Der die beiden Teilbahnen 03a; 03b für die beiden Zusatzfalztrichter 44 erzeugende Schnittlinie entlang der Hauptschnittlinie S3 erfolgt hier jedoch nicht in der Druckmaschinenmittelachse M sondern asymmetrisch zum Formzylinder 16 und der bedruckten Bahn 03.1. Auf der einen Seite des Formzylinders 16 liegt beispielsweise eine Belegung von außen nach innen mit zwei Seiten in Tabloidformat F3 und einer Druckseite in schmaleren Format F6 vor. Der Längsschnitt zur Erzeugung der beiden Teilbahnen 03a; 03b erfolgt hier zwischen der inneren der Tabloiddruckseite und der schmaleren Druckseite (Format F6) - also nicht in der Flucht der Druckmaschinenmittelachse M und auch nicht auf der bedruckten Bahn 03 im Bereich des Stoßes der beiden Aufzüge 21 des Übertragungszylinders 17. Diese Teilbahn 03a wird nun auf einen der beiden Falztrichter 44 geführt. Dies erfolgt in einer Ausführung, wie dargestellt, durch seitliches Versetzten der Teilbahn 03a über zwei nicht dargestellte Wendestangen in der Weise, dass entweder der zwischen den beiden Tabloiddruckseiten befindliche unbedruckte Bereich oder aber die Teilbahnmitte in die Flucht der Falzebene F44 gebracht wird. In einer zweiten, nicht dargestellten Ausführung ist zumindest der betreffende Falztrichter 44 quer zur Bahnlaufrichtung bewegbar ausgeführt und derart positioniert, dass diese Teilbahn 03a geradeaus auf ihn führbar ist. Die verbleibende Teilbahn 03b beinhaltet neben den Druckbildern der rechten Druckformen 19" noch die schmalen Druckbilder (Format F6) der linken Druckformen 19" und erfährt zumindest des Stoßes der beiden Aufzüge 21 des Übertragungszylinders 17 einen Pflugfalz bevor sie auf den anderen der beiden Falztrichter 44 - insbesondere geradeaus - geführt wird. Vorzugsweise erhält die zweite Teilbahn 03b auch im außen liegenden Bereich einen Pflugfalz. Im Beispiel sind Druckbilder in weiteren Sonderformaten F7; F8 dargestellt, welche wahlweise zusammen oder einzeln auf vorgenannten Druckformen 19" angeordnet sein können. Das eine Sonderformat F8 weist ein durchgehendes zweitabloiddruchseitenlanges Druckbild, und das andere Sonderformat F7 gar ein dreitabloiddruchseitenlanges Druckbild auf.

Es trägt somit wie dargestellt vorteilhaft in zumindest einer der Betriebsarten der Formzylinder 16 des Druckwerks 03 eine über zumindest drei Zeitungsseitenbreiten reichende Druckform 19". Wie oben dargelegt trägt in einer der Betriebsarten der Formzylinder 16 in axialer Richtung nebeneinander zwei über jeweils drei Zeitungsseitenbreiten des aktuell betreffenden Formats F1; F2 reichende Druckformen 19". In einer anderen Betriebsart trägt dann der Formzylinder 16 des Druckwerks 13 in axialer Richtung nebeneinander mehrere über jeweils eine Zeitungsseitenbreite des aktuell betreffenden Formats F1 reichende Druckformen 19.

Auch in der Betriebsart des Druckes größeren Formates F1, können dreifachbreite Druckformen 19" auf dem Formzylinder 16 angeordnet sein, welche dann ebenfalls nebeneinander mit Druckbildern dreier Zeitungsseiten des größeren Formates F1 versehen, insbesondere bebildert, sind.

In zumindest einer der Betriebsarten kann der Formzylinder 16 in axialer Richtung nebeneinander zwei über zwei Zeitungsseitenbreiten des aktuell betreffenden Formats F1; F2 reichende Druckformen 19'; 19" tragen.

Der Formzylinder 16 weist in dargestellter Ausführung einen Umfang von zwei hintereinander angeordneten Druckseiten des größeren Zeitungsformats F1 auf und ist in Umfangsrichtung hintereinander mit zwei Druckformen 19; 19'; 19" belegt. Die Enden von zueinander axial fluchtenden Druckformen 19; 19'; 19" sind auf dem Formzylinder 16 vorzugsweise in durchgehenden Kanalöffnungen 28 angeordnet. Vorzugsweise sind die Druckformen 19; 19'; 19" dann in zwei in Umfangsrichtung zueinander um 180° versetzten, in axialer Richtung durchgehenden Kanalöffnungen 28 bzw. Kanälen 27 angeordnet.

Die Breite b21 der Drucktücher 21 (siehe Fig. 19) entspricht z. B. in beiden Betriebsweisen der genannten Anzahl - hier drei - der Druckseiten des größeren Formats F1. Die beiden Drucktücher 21 sind, z. B. wie in Fig. 4 dargestellt, mit ihren Enden z. B. in den beiden zueinander in Umfangsrichtung, insbesondere um 180°, versetzten Kanalöffnungen 38; 39 am Umfang des Übertragungszylinders 17 befestigt. Die beiden Kanalöffnungen 38; 39 reichen in der dargestellten Ausführung jeweils im wesentlichen über die Breite eines Drucktuches 21 und nicht über die gesamte Länge des Übertragungszylinders 17.

In anderer Ausführung reichen die beiden Kanalöffnungen 38 jeweils über eine beiden Drucktüchern 21 entsprechende Breite.

Die Breite b21 des dreifachbreiten Drucktuches 21 liegt z.B. bei 900 bis 1.250 mm, insbesondere bei 950 bis 1.200 mm, bevorzugt zwischen 1.000 mm und 1.100 mm.

Eine Breite b19" der dreifachbreiten Druckform 19" liegt ebenfalls z. B. bei 900 bis 1.250 mm, insbesondere bei 950 bis 1.200 mm, bevorzugt zwischen 1.000 mm und 1.100 mm.

In nicht dargestellter Ausführung sind die beiden nebeneinander angeordneten Drucktücher 21 auf dem Übertragungszylinder 17 in axialer Richtung zueinander fluchtend und mit ihren Enden in einer einzigen, über die Länge des Übertragungszylinders 17 durchgehenden Kanalöffnung 38 angeordnet.

Die Kanalöffnung 28 bzw. 38; 39 zur Aufnahme der Druckformenden und/oder der Drucktuchenden im Bereich der Mantelfläche weist vorzugsweise eine Breite in Umfangsrichtung von höchsten 5 mm, insbesondere von höchstens 3 mm auf.

Die Aufzüge 19; 21 auf Form- und Übertragungszylinder 16; 17 des Druckwerks 13 sind wie in Fig. 19 schematisch dargestellt vorzugsweise als flexible Platten ausgeführt, wobei der als Gummituch 21 ausgeführte Aufzug 21 vorzugsweise mehrschichtige Drucktücher 21, z. B. als ein sog. Metalldrucktuch 21, mit einer auf einer dimensionsstabilen Trägerplatte 23 (z. B. Metallplatte) angeordneten elastischen und/oder kompressiblen Schicht 22 (strichliert) ausgeführt ist (in Fig. 19 sind die allein das Metalldrucktuch 21 betreffenden Bezugszeichen strichliert angebunden). Eine plattenförmige Druckform 19 bzw. eine Trägerplatte 23 für ein Gummidrucktuch besteht i. d. R. aus einem biegsamen, aber ansonsten formstabilen Material, z. B. aus einer Aluminiumlegierung, und weist zwei gegenüberliegende, im oder am Zylinder 16; 17 zu befestigende Enden 24; 26 mit einer Materialstärke von z. B. 0,2 mm bis 0,4 mm, vorzugsweise 0,3 mm auf, wobei diese Enden 24; 26 zur Ausbildung als Einhängeschenkel 24; 26 jeweils entlang einer Biegelinie bezogen auf die gestreckte Länge I des Aufzugs 19; 21 um einen Winkel α; β zwischen 40° und 140°, vorzugsweise 45°, 90° oder 135° abgekantet sind (Fig.9). Ein vorlaufendes Ende 24 ist beispielsweise unter einem spitzen Winkel α von 40° bis 50°, insbesondere 45°, und ein nachlaufendes Ende 26 unter einem Winkelβ von 80° bis 100°, insbesondere 90°, abgekantet. Wenn in Umfangsrichtung des Zylinders 16; 17, insbesondere des Übertragungszylinders 17, lediglich ein einziger Aufzug 21 aufgebracht ist, entspricht die Länge I des Aufzugs 21 nahezu dem Umfangs dieses Zylinders 17.

Grundsätzlich sind die abgekanteten Enden 24; 26 der Aufzüge 19; 21 nun jeweils in eine am Umfang des jeweiligen Zylinders 16; 17 in Längsrichtung achsparallele, schlitzförmige Öffnung 28; 38; 39 einsteckbar, wobei die Enden 24; 26 beispielsweise durch ihre Formgebung, Reibung oder Verformung gehalten werden. Sie können jedoch auch zusätzlich mittels durch Federkraft, durch Druckmittel oder einer während des Betriebes wirksamen Fliehkraft betätigbarer Mittel fixierbar sein. Die schlitzförmigen Öffnungen 28 für in axialer Richtung nebeneinander angeordneter Druckplatten 19 auf dem Formzylinder 16 sind in vorteilhafter Ausführung jeweils in einer Flucht, z. B. als durchgehende schlitzförmige Öffnung 28, angeordnet, während die Öffnungen 38; 39 für die beiden auf dem Übertragungszylinder 17 nebeneinander angeordneten Gummitücher 21 nicht durchgehend, sondern zueinander in Umfangsrichtung um 180° versetzt sind.

Das im folgenden zu den Aufzugenden 24; 26, und zu der Halteeinrichtung 29, 31 im Kanal des Formzylinders 16 beschriebene trifft in vorteilhafter Ausführung im wesentlichen auch auf den Kanal 36; 37 des Übertragungszylinders 17 zu. Daher sind in Klammern die entsprechenden Bezugszeichen in Fig. 20 auch für den Übertragungszylinder 17 angeführt.

In einer vorteilhaften Ausführung des Formzylinders 16 sind im Formzylinder 16 zwei Kanäle 27 vorgesehen, wobei sich beide Kanäle 27 durchgängig in axialer Richtung des Zylinders 16 zumindest über die gesamte Länge der sechs Abschnitte A bis F im Ballen erstrecken (siehe Fig. 3). Sie sind in Umfangsrichtung des Zylinders 16 z. B. um 180° versetzt zueinander angeordnet. Unterhalb einer Mantelfläche 30 im Innern des Zylinders 16; (17) angeordnete, z. B. wie in Fig. 20 gezeigt als kreisförmige Bohrungen ausgeführte, Kanäle 27; (36; 37) weisen zumindest über die Länge der sechs Abschnitte A bis F eine schmale, schlitzförmige Öffnung 28; (38; 39) zur Mantelfläche 30 des Zylinders 16; (17) auf. Eine Schlitzweite s28; (s38; s39) der Öffnung 28; (38; 39) auf dem Formzylinder 16; (17) in Umfangsrichtung beträgt weniger als 5 mm und liegt vorzugsweise im Bereich von 1 mm bis 3 mm.

Die abgekanteten Enden 24; 26 der Druckform 19; 21 sind nun jeweils in eine der am Umfang in Längsrichtung achsparallelen Öffnungen 28, (38; 39) einsteckbar und sind, zumindest das nachlaufende Ende 26, durch eine im Kanal 27; (36; 37) angeordnete Halteeinrichtung 29, 31 fixierbar.

Die Halteeinrichtung 29, 31 weist hier zumindest ein Klemmstück 29, z. B. Klemmelement 29 und ein Federelement 31 auf (Fig. 20). Der nicht dargestellte rechtwinkelig abgekantete nachlaufende Einhängeschenkel 26 (siehe Fig. 19) kommt vorzugsweise an einer zur Abkantung im wesentlichen komplementär geformten Wandung der Öffnung 28; (38; 39) zur Anlage und wird dort von dem Klemmstück 29 durch eine vom Federelement 31 auf das Klemmstück 29 ausgeübte Kraft angedrückt. Der nicht dargestellte spitzwinkelig abgekantete vorlaufende Einhängeschenkel 24 (siehe Fig. 19) kommt vorzugsweise an einer zur Abkantung im wesentlichen komplementär geformten Wandung der Öffnung 28; (38; 39), welche mit der Mantelfläche 30 eine Einhängekante bzw. -nase unter einem spitzen Winkel α' von 40°bis 50°, insbesondere 45°bildet, zur Anlage. Zum Lösen der Klemmung des nachlaufenden Endes 26 ist im Kanal 27; (36; 37) ein Stellmittel 32 vorgesehen, welches bei seiner Betätigung der vom Federelement 31 auf das Klemmstück 29 ausgeübten Kraft entgegenwirkt und das Klemmstück 29 von der Wandung bzw. dem Ende 26 wegschwenkt.

In vorteilhafter Ausführung ist in jedem Kanal 27 des Formzylinders 16 nicht nur ein Klemmstück 29, sondern sind über die Länge der Abschnitte A bis F axial nebeneinander mehrere Klemmstücke 29 in der Art von Segmenten mit jeweils zumindest einem Federelement 31 angeordnet. Beispielsweise sind je Abschnitt A bis F mehrere, z. B. sechs, derartige Klemmstücke 29 angeordnet, wobei mittig zwischen den Klemmelementen 29 jeden Abschnittes A bis F, hier zwischen dem dritten und dem vierten Klemmelement 29 jedes Abschnittes A bis F, jeweils ein einen aufweisendes angeordnet sein kann. Der Registerstein bzw. Passerstift ist z. B. in einer Nut eines Sockels in axialer Richtung manuell verschieb- und justierbar. Der Registerstein kann in nicht dargestellter Weiterbildung auch jeweils über axial in einem frei bleibenden Hohlraum des Kanals 27 bzw. des Passelementes geführte Betätigungseinrichtung, z. B. eine motorisch antreibbare Gewindespindel, axial bewegbar sein.

Das Stellmittel 32 ist in der dargestellten Ausführungsform für den Formzylinder 16 derart ausgeführt, dass bei Betätigung die Halteeinrichtung(en) 29, 31, d. h. alle Klemmstücke 29, über die Länge der Abschnitte A bis F gleichzeitig geschlossen bzw. gelöst sind. Im Fall des Übertragungszylinders 17 gilt dies für Halteeinrichtung(en) 29, 31 des jeweiligen Bereichs ABC bzw. DEF. Das Stellmittel 32 ist hierbei für den Formzylinder 16 als jeweils mindestens über die Länge der Abschnitte A bis F reichender, und für den Übertragungszylinder 17 als jeweils mindestens über die Länge der Abschnitte ABZ bzw. DEF reichender im Kanal 27; 36; 37 verlaufender und mit Druckmittel betätigbarer reversibel verformbarer Hohlkörper 32, z. B. als Schlauch 32, ausgeführt. Dieser Schlauch 32 ist gemäß Fig. 20 mit den Klemmstücken 29 derart zusammen wirkend im Kanal 27 angeordnet, dass er den selbstsichernd die Halteeinrichtung 29, 31 schließenden Federelementen 31 bei Betätigung entgegenwirkt. Durch die Bereiche ggf. vorhandener Passerelemente wird er dann hindurchgeführt.

In einer insbesondere in Verbindung mit den sechs Seiten breiten Druckeinheiten 02 bzw. Zylindern 16; 17 vorteilhaften Ausführungsform ist zumindest zwei Zylindern 16; 17, insbesondere zwei Formzylindern 16, mindestens einer der Drucktürme 01 jeweils eine Vorrichtung zum Andrücken eines Aufzugs 19; 21 an einen Zylinder 16; 17, insbesondere einer Druckform 19 an den Formzylinder 16, (im folgenden Andrückvorrichtung) zugeordnet. Dies ist z. B. von Vorteil, wenn in zwei korrespondierenden Druckwerken 13 ein schneller, z. B. fliegender Plattenwechsel vorgenommen werden soll. Insbesondere ist es für einen schnellen, sicheren und exakten Produktwechsel von Vorteil, wenn allen Formzylindern 16 eines Druckturmes 01 eine derartige Andrückvorrichtung zugeordnet ist. Eine entsprechende Andrückvorrichtung weist z. B. mindestens sechs Andrückelemente, z. B. Wälzelemente, auf, welche an die Aufzüge 19; 21 je Abschnitt A bis F einzeln wahlweise an- bzw. abstellbar sind. Hierdurch wird ein kontrolliertes und geführtes Einziehen bzw. Aufspannen und/oder Ablösen bzw. Abnehmen des Aufzuges 19; 21 ermöglicht. Auch ist es hierdurch möglich, ein Ende 24; 26 des Aufzuges 19; 21 in den entsprechenden Kanal 27; 36; 37 bzw. die Öffnung 28; 38; 39 hinein zu bewegen oder ein gelöstes Ende 24; 26 bzw. den teilweise gelösten Aufzug 19; 21 in einer gewünschten Lage niederzuhalten. Die Andrückvorrichtung erstreckt sich längs des Zylinders 16; 17 zumindest im gesamten Bereich der Abschnitte A bis F, d. h. im für das Drucken wirksamen Bereich des Ballens. Es können damit auf der Mantelfläche 30 des Zylinders 16 aufliegende Aufzüge 19 durch jeweils mindestens ein Andrückelement je nach Bedarf fixiert sein, während ein Ende 24; 26 eines Aufzugs 19 oder mehrerer Aufzüge 19 freigegeben ist bzw. sind, d. h. zu diesem Zeitpunkt nicht angedrückt ist bzw. sind.

Die oben beschriebene Ausführung der Andrückvorrichtung ist insbesondere auch in Verbindung mit der in Fig. 20 beschriebenen Ausführung für das über alle Abschnitte A bis F reichende gemeinsame Stellmittel 32 von Vorteil. In dieser Konstellation ist ein einzelnes oder gruppenweises Aufziehen, Wechseln und/oder Abnehmen auch für sechs nebeneinander auf dem Formzylinder 16 angeordnete Druckformen 19 möglich, ohne dass innerhalb des Formzylinders 16 ein erhöhter Aufwand an Betätigungseinrichtungen oder Betriebsmittelzufuhr zu erfolgen hat. Auch die Fertigung, Montage und Wartung vereinfacht sich dadurch erheblich.

In einer vorteilhaften Ausführung werden die Zylinder 16; 17; 18 der Druckeinheit 02 so angetrieben, dass die Druckwerke 13 der Druckeinheit 02 jeweils zumindest durch einen von den übrigen Druckeinheiten 13 mechanisch unabhängigen Antriebsmotor sowohl im Rüst- als auch im Produktionsbetrieb rotatorisch antreibbar sind. Im Fall der Satellitendruckeinheit 02 ist der bzw. sind die Satellitenzylinder 18 ebenfalls durch einen Antriebsmotor mechanisch unabhängig von den zugeordneten Druckwerken 13 rotatorisch antreibbar. Diese Antriebsmotoren sind vorzugsweise als bezüglich ihrer Winkellage geregelte Elektromotoren, z. B. als Asynchronmotoren, Synchronmotoren oder Gleichstrommotoren, ausgeführt. In vorteilhafter Weiterbildung ist zwischen dem jeweiligen Antriebsmotor und dem anzutreibenden Zylinder 16; 17; 18 bzw. Zylinderpaar 16, 17; 18, 18 mindestens ein Getriebe, insbesondere mindestens ein Untersetzungsgetriebe (wie zum Beispiel Ritzel-, Vorsatz- und/oder Planetengetriebe) angeordnet.

Von besonderem Vorteil weist das Feuchtwerk 20, insbesondere als Sprühfeuchtwerk 20, Schließelemente 48, sog. "Shutter" in den Randbereichen der möglichen Übertragungsbreite auf, welche wahlweise im Fall einer schmaleren Bahn 03.2; 03.3 in den Sprühweg eingebracht werden können. Je Randbereich ist zumindest ein derartiges Schließelement 48 vorgesehen, welches z. B. im wesentlichen eine Breite der halben Differenz zwischen der kleineren und größeren zum Druck vorgesehenen Breite b1; b2; b3 der Bahn 03.1; 03.2; 03.3 entspricht. Fig. 23 zeigt schematisch den Sachverhalt, wobei zwischen einer Sprühquelle 49 und einer Walze 51 des Feuchtwerkes 20 jeweils zwei derartige Schließelemente 48 je Randbereich vorgesehen sind, welche dann zusammen je Randbereich eine Breite der halben Differenz zwischen der kleineren und größeren zum Druck vorgesehenen Breite b1; b2; b3 der Bahn 03.1; 03.2; 03.3 aufweisen. Die Sprühquelle 49 kann vorteilhaft als Sprühbalken 49 mit Sprühdüsen oder als Bürstenwalze 49 ausgeführt sein. Grundsätzlich sind jedoch auch andere Ausführungen der Sprühquelle denkbar.

Im Farbwerk 14, insbesondere als Zonenfarbwerk 14 ausgeführt, werden je nach Betriebsweise bzw. zu bedruckender Bahn 03.1; 03.2; 03.3 nicht dargestellte Farmesser von Farbzonen im Randbereich wahlweise entweder grundsätzlich geschlossen oder zur bildgemäßen Steuerung der Farbmenge freigegeben.

Wie bereits in Fig. 4 ff. gezeigt und oben schon beschrieben spielt neben der dargelegten speziellen Ausbildung und Bestückung von Form- und Übertragungszylinder 16; 17 bzw. Ausgestaltung des Druckwerkes 13 die Anordnung und Ausführung der Gruppe von mindestens drei nebeneinander angeordneten Falztrichtern 41; 42; 43 als Führ- und/oder Bearbeitungselemente 41; 42; 43 im Falzaufbau 11 eine wichtige Rolle bei der Ausbildung der Druckmaschine für verschiedene Produktformate. Wie in Fig. 4 durch die Doppelpfeile in den Falztrichtern 41 und 43 symbolisiert, sind in vorteilhafter Ausführung die beiden äußeren (Falztrichter 41; 43) der drei in einer gemeinsamen Ebene nebeneinander angeordneten Falztrichter 41; 42; 43 quer zur Einlaufrichtung der Teilbahnen 03a; 03b; 03c bewegbar angeordnet. Der mittlere Falztrichter 42 kann gestellfest angeordnet sein, wobei dessen Trichterspitze vorzugsweise in der Druckmaschinenmittelachse M liegt. Unter drei in einer gemeinsamen Ebene nebeneinander angeordneten Falztrichtern 41; 42; 43 ist hier zu verstehen, dass die Falztrichter 41; 42; 43 dieser Gruppe quer zur Laufrichtung von einlaufenden Bahnen bzw. Teilbahnen 03a; 03b; 03c zueinander versetzt nebeneinander und sich in horizontaler Ebene betrachtet zumindest teilweise überschneidend angeordnet sind.

In einer ersten baulichen Variante (schematisch in Fig. 21) sind die beiden äußeren Falztrichter 41; 43 in vertikaler Richtung geringfügig zum mittleren versetzt, sich in horizontaler Ebene betrachtet jedoch mit dem mittleren Falztrichter 42 überschneidend angeordnet, so dass diese bei Bedarf (schmale Bahn 03.2 und entsprechende schmale Teilbahnen 03a; 03b; 03c) in ihrem dem mittleren Falztrichter 42 nahen Randbereich in Draufsicht gesehen in Überdeckung mit letztgenanntem gebracht werden können. Die Trichtemasen liegen jedoch zueinander in vertikaler Flucht (strichpunktiert dargestellt), so dass gefalzte Stränge aufeinander zu liegen kommen. Der Vertikale Versatz beträgt maximal eine halbe Trichterhöhe h42.

In einer zweiten Variante (schematisch in Fig. 22) weisen die Falztrichter 41; 42; 43 in den jeweiligen Randbereichen bewegliche (z. B. wegklappbare) oder entfernbare Ansatzelemente 47 auf, welche im Fall der breiten Bahn 03.1 (und entsprechend breiteren Teilbahnen) in Betriebsstellung und im Fall der schmalen Bahn 03.2 (und entsprechend schmaleren Teilbahnen) aus dem Wirkbereich entfernt sind. Die Ansatzstücke 47 verbreitern somit die Transportebene des jeweiligen Falztrichters 41; 42; 43, d. h. diejenige Ebene, welche durch die Berührzonen der zusammenlaufenden Flanken mit der Bahn 03 gebildet wird. In der erstgenannten Betriebsstellung weist zumindest der mittlere der Falztrichter 42 eine Breite b42.1 auf, während er in der zweiten Betriebsstellung eine Breite b42.2 aufweist. In der zweiten Betriebsstellung ist die wirksame Breite dann um einen Gesamtbetrag Δ schmaler ausgebildet. Das selbe kann entsprechend für die beiden äußeren Falztrichter 41; 43 gelten. Die beiden äußeren Falztrichter 41; 43 können jedoch auch lediglich auf der dem mittleren Falztrichter 42 zugewanden Seite um die Betrag Δ/2 verkleinerbar ausgebildet sein. In Fig. 13 ist beispielhaft die breite b41; b42; b43 der Falztrichter 41; 42; 43 der Gruppe ohne allgemein und ohne den Zusatz dargestellt.

In Fig. 5a und 5b ist ein mögliches Ergebnis einer Bewegung der äußeren Falztrichter 41; 43 dargestellt indem diese weiter oder näher zum mittleren beabstandet dargestellt sind. Selbstverständlich unterschreitet in der Praxis die Breite des Falztrichters 41; 42; 43 nie diejenige der Teilbahn 03a; 03b; 03c sondern ist in den Figuren lediglich symbolisch zu verstehen.

Die feste, auf einen festformatigen Zeitungsdruck ausgelegte Breite oder bei variablem Zeitungsdruck unverkleinerte Breite B42.1 zumindest des mittleren, ggf. jedoch aller dreier Falztrichter 41; 42; 43, liegt z. B. bei 600 bis 830 mm, vorteilhaft 630 bis 600 mm, insbesondere bei 630 bis 730 mm. Bei Falztrichtern 41; 42; 43 veränderlicher Breite liegt die Breite B42.2 zumindest des mittleren, ggf. jedoch aller dreier Falztrichter 41; 42; 43, z. B. bei ca. 580 bis ca. 700, vorteilhaft bei 580 bis 680 mm, bevorzugt zwischen ca. 616 mm und 650 mm. Beim variablen Falztrichter 41; 42; 43 liegt eine wählbare Differenz A beispielsweise zwischen 100 und 250 mm, insbesondere bei 120 bis 200 mm, wobei die Breiten aus den oben angegebenen Wertebereichen entsprechend zueinander gewählt sind. Für Δ/2 gilt entsprechend das halbe Maß.

Die wirksame Breite b44 (Maximalbreite im oberen Trichterbereich) des Zusatztrichters 44 ist vorzugsweise signifikant größer als diejenige der (unverkleinerten) Falztrichter 41; 42; 43 der Trichtergruppe. Die breite sollte z. B. einen Faktor 1,05 bis 1,4, insbesondere 1,1 bis 1,3 größer sein, als eine unveränderbare oder die maximale Breite b41.1; b42.1; b43.1 der Falztrichter 41; 42; 43 der Trichtergruppe.

In einer Variante z. B. gemäß Fig. 15 können beide Zusatztrichter 44 mit einer variablen Breite b44 ausgebildet sein, wobei sich dann die o. g. Verhältnisse auf die maximale Breite b44 des Zusatztrichters 44 beziehen.

In vorteilhafter Ausführung weist die variable Druckmaschine ein oder mehrere der nachfolgend beschriebenen Führ- und/oder Bearbeitungselemente auf dem Weg der Bahn 03.1; 03.2; 03.3 durch die Druckmaschine auf:

So ist es in vorteilhafter Ausgestaltung des Rollenwechslers 05 (Fig. 1 und 24) vorgesehen, dass Tragarme 52 zu jeder Stirnseite einer abzuwickelnden Rolle 53, in der Weise quer zur Druckmaschinenmittelachse M bewegbar auf einer Schwenkachse 54 gelagert sind, dass unabhängig von der Breite b1; b2; b3 der gerade verwendeten Bahn 03.1; 03.2; 03.3 die Rolle 53 so positionierbar ist, dass die Mittelebene m03 der aufgeachsten Rolle 53 mit der Druckmaschinenmittelachse M zusammen fällt. Die hier als Führ- und/oder Bearbeitungselemente 52 wirksamen Tragarme 52 sind symmetrisch und quer zur Druckmaschinenmittelachse M gegensinnig zueinander positionierbar.

In der Darstellung von im folgenden beschriebenen Führ- und/oder Bearbeitungselementen werden z. T. die selben Bezugszeichen verwendet, wenn die zugeordneten Teile die selbe Funktionalität oder gar Ausgestaltung besitzen. Als Führ- und/oder Bearbeitungswerkzeuge werden hier und im folgenden auch Schneid-, Bahnleit-, Bahnantriebs- und/oder Bahnführungselemente, wie z. B. Andrückrollen, Wendestangen, Längsschneidmesser und/oder Führungswalzen verstanden.

Zusätzlich zur oder auch unabhängig von der Ausgestaltung der anderen Führ- und/oder Bearbeitungselemente kann im Einzugwerk 10 eine Zuggruppe 56 aus Zugwalze 57 und einer Mehrzahl von an diese wahlweise anstellbare Andrückrollen 58, z. B. Gummirollen, vorgesehen sein (Fig. 25). Diese sind symmetrisch zur Druckmaschinenmittelachse M in mehrere (mindestens zwei) Gruppen zusammen gefasst und zwecks An- bzw. Abstellen gruppenweise geschaltet. Im Beispiel sind je Hälfte der Zugwalze 57 von außen nach innen zwei Gruppen von je zwei und eine Gruppe von drei Andrückrollen 58 vorgesehen. Das Anstellen erfolgt beispielsweise pneumatisch von einer nicht dargestellten Quelle her oder aber elektrisch. Je nach Betriebsweise werden nun bei Bedrucken einer breiten Bahn 03.1 sämtliche Gruppen an die Zugwalze angestellt und bei Bedrucken einer schmaleren Bahn verbleiben äußere Gruppen abgestellt. Die Zugwalze 57 wird durch einen Antriebsmotor 59 rotatorisch angetrieben.

In anderer Ausführung einer Zuggruppe 61 - z. B. im Anschluss an die letzte von der jeweiligen Bahn 03 durchlaufenen Druckeinheit 02 oder aber vor dem Trichtereinlauf - weist diese als Andrückrollen 62 ausgeführte Führ- und/oder Bearbeitungselemente 62 auf, welche symmetrisch und quer zur Druckmaschinenmittelachse M gegensinnig zueinander positionierbar sind (Fig. 26a und b). Vorzugsweise ist eine ungerade Anzahl von Andrückrollen 62 vorgesehen, wobei z. B. die mittlere in der Flucht der Druckmaschinenmittelachse M wirksam und bzgl. einer Richtung quer zur Transportrichtung fest angeordnet ist, während sämtliche außermittigen Andrückrollen 62 quer zur Transportrichtung bewegbar und somit auf die Bahnbreite einstellbar ausgeführt sind. Die Positionierung kann hierbei vorteilhaft über mindestens eine Gewindespindel 63 erfolgen, welche vorzugsweise durch einen Antriebsmotor 64 antreibbar ist. Es kann für die Andrückrollen 62 jeder der beiden Seiten eine eigene mehrere Abschnitte unterschiedlicher Gewindesteigung aufweisende Gewindespindel 63 vorgesehen sein oder aber - wie dargestellt - eine gemeinsame Gewindespindel 63 mit mehreren (hier je zwei) verschiedenen Links- und Rechtsgewinden unterschiedlicher Steigungen vorgesehen sein. Während des Bedruckens einer breiten Bahn 03.1 (Fig. 26a) befinden sich die außerhalb der Druckmaschinenmittelachse M vorgesehenen Andrückrollen 62 weiter außen als während des Bedruckens einer schmaleren Bahn 03.2; 03.3. Ebenfalls in Fig. 26b ist durch die Scherensymbole eine ggf. auf die Zuggruppe 61 nachfolgende Längsschneideinrichtung 06 (vor den Wendeeinrichtungen 07) oder 65 (nach den Wendeeinrichtungen 07, aber vor dem Trichtereinlauf ) angedeutet.

Die Längsschneideinrichtung 06; 65 weist wieder bevorzugt eine ungerade Anzahl von hier als Messer 66 ausgeführte Führ- und/oder Bearbeitungselemente 66 auf, welche symmetrisch und quer zur Druckmaschinenmittelachse M gegensinnig zueinander positionierbar sind. Vorzugsweise ist wieder das mittlere Führ- und/oder Bearbeitungselement 66 in der Flucht der Druckmaschinenmittelachse M wirksam und bzgl. einer Richtung quer zur Transportrichtung fest angeordnet, während sämtliche außermittigen Messer 66 quer zur Transportrichtung bewegbar und somit auf die Bahnbreite einstellbar ausgeführt sind. Die Positionierung erfolgt vorteilhaft wie in Fig. 26 die Andrückrolle 62. Gemeinsam mit den Messern 66 werden vorzugsweise Gegenmesser 67 mit positioniert. Während des Bedruckens einer breiten Bahn 03.1 (Fig. 27a) befinden sich die außerhalb der Druckmaschinenmittelachse M vorgesehenen Messer 66 weiter außen als während des Bedruckens einer schmaleren Bahn 03.2; 03.3. Das mittlere Messer verbleibt ortsfest in der Flucht der Druckmaschinenmittelachse M.

Fig. 28a und b und Fig. 29a und b zeigen zwei mögliche Ausgestaltungen der Wendeeinrichtung 07, wobei zwei als Wendestangen 68 ausgeführte Führ- und/oder Bearbeitungselemente 68 quer zu einer Einlaufrichtung einer Teilbahn 03a; 03b; 03c positionierbar angeordnet sind. Fig. 28a und b zeigt parallele, 45° zur Einlaufrichtung geneigte Wendestangen 68 für das seitliche versetzen einer Teilbahn 03a; 03b; 03c, während Fig. 29a und b zwei zur Einlaufrichtung um 45° und 135° geneigte Wendestangen 68 für das seitliche versetzen und Stürzen einer Teilbahn 03a; 03b; 03c zeigt. Die Positionierung erfolgt wieder vorteilhaft über eine Gewindespindel wie in Fig. 26 für die Rollen 62 dargelegt. Fig. 28a und Fig. 29a zeigen deren Position während des Bedruckens einer breiten Bahn 03.1 und Fig. 28b und Fig. 29b deren Position während des Bedruckens einer schmaleren Bahn 03.2; 03.3.

In Fig. 30a und b ist ein alternatives Konzept für die variable Druckmaschine dargestellt, wobei die Bahnen 03 bzw. Teilbahnen 03a; 03b; 03c zum Falz- bzw. Trichteraufbau 11 hin um 90° aus der Flucht der Druckmaschinenmittelachse M geleitet werden. Trichteraufbau 11 und in Fig. 30 nicht dargestellt Falzapparat 12 stehen um 90° zur in Fig. 1 dargestellten Druckmaschine versetzt. Sind, wie in Fig. 30 durch Doppelpfeile angedeutet, zum Umlenken drei bewegbare Wendestangen 69 vorgesehen, so kann je nach Breite b1; b2; b3 der Bahn 03.1; 03.2; 03.3 eine Position der Wendestangen 69 gefunden werden, so dass die nach dem Längsschneiden entstehenden Teilbahnen 03a; 03b; 03c auf drei ortsfeste Falztrichter 71; 72; 73 führbar sind. So kann ein Trichteraufbau 11 mit ortsfesten Trichtern 71 bis 73 eingesetzt werden, deren feste Breite jeweils mindestens der Breite der aus der breitesten Bahn 03.1 entstehenden Teilbahnen 03a; 03b; 03c entspricht. In Fig. 30a sind hierzu teilbahnbreite Wendestangen 69 und in Fig. 30b dreifachbreite (d. h. mindestens sechszeitungsdruckseitenbreit des größeren Formats F1) Wendestangen 69 vorgesehen. Fig. 31 zeigt schematisch die Anordnung zweier Druckmaschinensektionen mit jeweils mehreren (hier zwei) Drucktürmen 01 bzw. Druckeinheiten 02, mittels welcher über jeweils eine in Fig. 30a oder b beschriebene, in Fig. 31 jedoch lediglich schematisch angedeutete Wendeeinrichtung 07 auf einen gemeinsamen Trichteraufbau 11 produziert wird.

Fig. 32 zeigt einen Falzaufbau 11 im Schnitt. Hierbei können entweder, wie dargestellt, zwei Gruppen von im wesentlichen selben Falztrichtern 41; 42; 43 übereinander angeordnet sein, welche entweder vertikal leicht versetzt (nicht dargestellt) oder aber mit Ansatzstücken 47 ausgeführt sind (nur für untere Gruppe angedeutet). Direkt vor jeder Trichtergruppe ist mindestens eine durch einen Motor 74 angetriebene Trichtereinlaufwalze 76 bzw. Zugwalze 76 vorgesehen.

Der Falzapparat 12 der Druckmaschine ist für sämtliche vorstehende Ausführungsbeispiele in vorteilhafter Ausführung siebenfeldrig ausgeführt.

Der Umfang des Transportzylinders 77 entspricht mehr als fünf, insbesondere sieben Abschnittlängen bzw. sieben Längen der Signatur ("siebenfeldriger Transportzylinder 77"). Am Transportzylinder 77 sind in Umfangsrichtung hintereinander sieben in gleichen Abständen in die Umfangsfläche des Transportzylinders 77 eingelassene Halteeinrichtungen, z. B. Punkturleisten mit ausfahrbaren Punkturnadeln angeordnet (Punkturfalzapparat). Die Halteeinrichtungen können auch als Greifer ausgeführt sein (Greiferfalzapparat). Weiter sind sieben Schnittleisten angeordnet, welche vorzugsweise in Drehrichtung betrachtet jeweils geringfügig (z. B. 0,3 bis 3 cm) zu Lage der Klemmstelle (Greiferfalzapparat) bzw. dem Punkturdurchstich (Punkturfalzapparat) auf der Mantelfläche des Transportzylinders 77 beabstandet angeordnet sind. Auch der Umfang des Falzklappenzylinders 78 entspricht bevorzugt mehr als fünf, insbesondere sieben Abschnittlängen bzw. sieben Längen der Signatur.

Am Transportzylinder 77 sind ferner sieben Falzmesser angebracht, die jeweils bei Erreichen eines Spalts (je nach Sammel- oder Normalbetrieb jedes oder jedes mehrfache Mal) zwischen dem Transportzylinder 77 und einem Falzklappenzylinder 78 ausgefahren werden, um die am Transportzylinder 77 transportierten Signaturen an den Falzklappenzylinder 78 zu übergeben und zu falzen. Hierzu weist der Falzklappenzylinder 78 in Umfangsrichtung gleichmäßig beabstandet z. B. ebenso viele Falzklappen (nicht dargestellt) auf, wie die Anzahl der Falzmesser und/oder der Haltevorrichtungen am Transportzylinder 77, hier insbesondere sieben. Die gefalzten Produkte werden vom Falzklappenzylinder 78 an ein Schaufelrad 79 übergeben und von diesem auf eine Auslagevorrichtung 81, z. B. ein Förderband 81 ausgelegt.

Ein mit dem Transportzylinder 77 als Querschneideeinrichtung zusammen wirksamer Schneidzylinder 82 kann doppelt, d. h. zwei um eine Abschnittlänge voneinander beabstandete Messer am Umfang, oder auch vierfach groß, d. h. vier um eine Abschnittlänge voneinander beabstandete Messer am Umfang, ausgeführt sein.

Die Konzeption der unsymmetrisch belichteten Panoramadruckformen, insbesondere zusammen mit zumindest einem von mehreren quer bewegbaren Falztrichtern 41; 42; 43 ist neben der sechs Seiten Breiten Maschine (sechs Druckbilder nebeneinander) auch auf andere Maschinen, insbesondere vier Seiten Breite Zeitungsdruckmaschinen (vier Druckbilder nebeneinander), anwendbar. Hierbei sind dann beispielsweise für die sechseitenbreite Maschine n = 3 Druckbilder und für die vierseitenbreite Maschine n = 2 Druckbilder in axialer Richtung nebeneinander auf einer Druckform 19", insbesondere unsymmetrisch, angeordnet. Hierfür ist in Fig. 33a und b ein Beispiel gegeben, wobei in Fig. 33a der Formzylinder 16 mit Druckbildern des größeren Formates F1 belegt ist. Hierbei können die vier Druckbilder lediglich auf acht Einzeldruckformen 19, lediglich auf vier Panoramadruckform 19' (je zwei neben- und hintereinander) oder kombiniert angeordnet sein (beispielhaft in Fig. 33 kombiniert). Die Druckformen 19; 19' bedecken vorzugsweise die gesamte wirksame Länge L16 bzw. die Breite b1 der zu bedruckenden größeren Bahn 03.1. Ist das Druckwerk 13 nicht mit doppeltem Umfang (zwei Zeitungsseiten in Umfangsrichtung) sondern einfach ausgeführt, so gilt dies gleichermaßen mit vier Einzeldruckformen 19 zwei Panoramadruckformen 19' oder gemischt.

In der anderen Betriebsweise mit einer schmaleren Bahn 03.2 weist der Formzylinder 16 nun Druckbilder des kleineren Formates F2 auf. Vorzugsweise sind nun die Druckformen 19" wieder als Panoramadruckformen 19", jedoch mit zwei Druckseiten des kleineren Formates F2, ausgeführt und reichen jedoch dennoch wieder im wesentlichen über den Bereich der möglichen Drucklänge der breiteren Bahn 03.1, d. h. sie weisen die selbe Breite auf wie Panoramadruckformen 19' des größeren Formates F1 auf. Die Druckformen 19" sind hierbei wie oben beschrieben z. B. wieder unsymmetrisch belichtet. Wie in der o. g. Anordnung mit drei Trichtern, ist auch hier ein Trichteraufbau vorteilhaft,
wobei ein Abstand A1 der Falzebenen F42; F43 in der oben genannten Weise veränderbar ist.

Es sind dann wie in Fig. 33 dargestellt beispielsweise zwei Drucktücher 21 auf dem Übertragungszylinder 17 nebeneinander angeordnet, welche jeweils eine Breite von zwei Druckseiten eines Zeitungsformates F1; F2, insbesondere des größeren Zeitungsformates - F1, aufweisen. Diese können dann jeweils um den vollen Umfang reichen und mit ihren Enden zueinander wieder fluchtend oder um 180° alternierend auf dem Übertragungszylinder angeordnet sein.

Es wird explizit darauf hingewiesen, dass das folgende, zur Druckmaschine gemäß Fig. 34 dargestellte sowohl für sich allein betrachtet, sondern auch im besonderen Maße zusammen mit einem oder mehreren der bislang beschriebenen Merkmale, wie z. B. den drei Zeitungsseiten breiten Drucktüchern21 und/oder den drei Zeitungsseiten breiten Druckformen 19 und/oder der Formatvariabilität und/oder der beschriebenen Stellbarkeit eines oder mehrerer der Führ- und/oder Bearbeitungselemente 41; 42; 43; 52; 62; 66; und/oder der Satellitenbauweise und/oder Anordnung von Kanalöffnungen 28; 38; 39 und/oder Breite von Kanalöffnungen 28; 38; 39 und/oder die spezielle Anordnung von Falztrichtern 41; 42; 43; 44 und/oder andere in dieser Aufzählung nicht genannter Merkmale vorteilhaft anwendbar ist. Das selbe gilt für die Inhalte der Fig. 35 und 36.

Fig. 34 zeigt eine Druckmaschine, insbesondere in dreifach breiter Ausführung für den Druck von sechs nebeneinander angeordneter Zeitungsseiten, wobei jedem Falzaufbau 11 (aus z.B. zwei Ebenen mit je drei Falzrichtern nebeneinander) beidseitig Drucktürme 01; 01 a mit gestapelten Druckeinheiten, insbesondere Satellitendruckeinheiten, zugeordnet sind. Ein im wesentlich in der selben Weise ausgerüsteter Druckmaschinenabschnitt weist beispielsweise beiderseits des Falzaufbaus 11 zwei Drucktürme 01; 01 a auf, wobei in einer vorteilhaften Weiterbildung zumindest einem dieser Drucktürme 01 zusätzlich zu den acht Druckstellen der Satelliten-Druckeinheiten 02 zwei weitere Druckstellen, z. B. in Form einer.Sechszylinderdruckeinheit 83 bzw. zwei Dreizylinderdruckeinheiten 83, zugeordnet sind. Diese zwei zusätzlichen Druckstellen können ggf. auch auf einem Druckturm 01 einer von der speziellen Druckmaschine nach Fig. 34 losgelösten Druckmaschine in Kombination mit einem oder mehreren der o. g. Merkmale vorteilhaft sein. In einem derart erweiterten Druckturm 01 a können dann entweder zwei Bahnen 03 jeweils einseitig vierfarbig und auf der anderen Seite einfarbig, oder aber eine Bahn 03 beidseitig vierfarbig und eine zweite Bahn 03 beidseitig einfarbig bedruckt werden. Die Druckmaschine ist hier im Gegensatz zu Parterreausführungen (siehe Fig. 35, 36) in dem Sinn mehrstöckig ausgeführt, dass die Drucktürme bzw. die jeweils unteren Druckeinheiten 02 und die Rollenwechsler 05 nicht auf einer selben Anlagenebene angeordnet sind. Die Drucktürme 01 sind hierbei in einer Ebene T oberhalb der die Rollenwechsler 05 tragenden Ebene G angeordnet. Erstgenannte sind beispielsweise auf einem sog. "Tisch", insbesondere Betontisch angeordnet.

Die Druckmaschine der Fig. 34 weist hier drei derartige Druckmaschinenabschnitte auf, wobei, wie beispielhaft durch * markiert, Bahnen 03 aus entfernt liegenden Drucktürmen 01 des benachbarten Druckmaschinenabschnittes, jedoch vor dem nächsten Falzaufbau 11 liegend, überführbar sind. Jedem dieser aus vier Drucktürmen 01; 01 a und einem Falzaufbau 11 bestehenden Abschnitt sind z. B. fünf Rollenwechsler 05 zugeordnet. Je nach Anforderungen an die gewünschten Produktionen können Wendetürme mit drei, vier oder fünf Wendeeinrichtungen 07 (Wendedecks) vorgesehen sein. Jedem Falzaufbau 11 ist ein Falzapparat 12 (hier F1, F2, F3) nachgeordnet. In Fig. 34 sind zusätzlich auch eine Auswahl an vorteilhaften Produktionsmöglichkeiten und Produkte aufgelistet. Die Bezeichnung ist anhand der grau hinterlegten Produktion für die dargestellte Bahnführung der Zeile 3 erläutert:

Es werden in der Konfiguration nach Zeile 3 auf zwei Falzapparaten (hier F1 und F3) zwei Produkte (2 x) mit jeweils 84 Seiten (S.) aus jeweils 7 Bahnen (B.) erzeugt. Dies erfolgt hier in Broadsheetanordnung (d. h. stehende Zeitungsseiten in Umfangsrichtung des Formzylinders 16, und in Doppelproduktion, d. h. im Betrieb ohne Sammeln (ungesammelt bzw. unges.). Hierbei können z. B. an doppelt großen Formzylindern 16 jeweils hintereinander zwei selbe Druckformen 19; 19'; 19" aufliegen und damit ein doppelter Ausstoß an Produkten pro Zeiteinheit je Strang erzeugt werden, oder aber es können zwei verschiedene Produkte jeweils abwechselnd auf dem Strang erzeugt und entsprechend abwechselnd in zwei Produktströme ausgeschleust werden. Auf den ersten Falzapparat 12 von links (F1) werden beispielsweise zunächst vier im 4/4-Druck bedruckte Bahnen von der rechten Seite her, zwei im Druckturm links außen 1/4 und 4/1 bedruckte Bahnen und eine 4/4 im benachbarten Druckturm bedruckte Bahn geführt. Das Produkt weist 84 Seiten auf, von welchen 72 vierfarbig (und der Rest einfarbig) beduckt sind (84/72). Für das auf dem anderen Falzapparat (F3) erzeugte Produkt gilt hier das selbe. Die übrigen neun Zeilen der Tabelle sind in der selben Weise zu lesen, wobei z. B. in Zeile 6 auf zwei Falzapparaten (F1 und F3) jeweils aus 6 Bahnen (B.) ein 72 Seiten (S.) starkes, 60 vierfarbige Seiten aufweisendes Produkt und auf einem Falzapparat (hier F2) ein 24-seitiges Produkt erzeugt wird.

In einer vorteilhaften Ausführung sind die Offsetdruckwerke 13 zumindest einer der Druckeinheiten 02 eines Druckturmes 11 (z. B. jedoch sämtlicher Druckeinheiten 02; 83 eines Druckturmes, vorteilhaft jedoch sämtlicher Druckeinheiten 02; 83 eines ganzen Druckmaschinenabschnittes, insbesondere jedoch sämtlicher Druckeinheiten 02; 83 der Druckmaschine) in der oben beschriebenen Ausführung mit dreiseitenbreiten Druckformen 19" und/oder dreiseitenbreiten Aufzügen 21 bestückt bzw. bestückbar ausgebildet.

Die Falzaufbauten 11 weisen z. B. mindestens eine Trichterebene, vorteilhaft jedoch zwei übereinander angeordnete Trichterebenen mit den drei nebeneinander befindlichen Falztrichtern 41 bis 43 (z. B. aus Fig. 4 bis 16) auf. Einer oder mehrere dieser Falzaufbauten 11 können vorteilhaft zusätzlich einen seitlichen Zusatztrichter 44 wie aus Fig. 12 bis 14 (oder ggf. eine zusätzliche Trichterebene mit aufweisen.

Fig. 35 zeigt eine Druckmaschine in Parterrebauweise, d. h. Rollenwechsler 05 und Drucktürme 01; 01 a sind auf im wesentlichen der selben Ebene E, z. B. einer Parterreebene E angeordnet. Dies kann Vorteile im Hinblick auf Baukosten (keine Unterkellerung oder aber eine niedrigere Höhe eines die Drucktürme 01; 01a beherbergenden Gebäudes 86, z. B. einer Halle 86, erforderlich) bedingen. In einem außerhalb der Drücktürme 01; 01 a und/oder Falzaufbau 11 liegenden Bereich kann dann das Gebäude 86 erheblich niedriger ausgeführt sein (zur angedeutet in Fig. 35).

Wie in der Draufsicht (untere Teilfigur) erkennbar, kann im dargestellten Falzaufbau 11 seitlich zur Gruppe der drei Falztrichter ein Zusatzfalztrichter 44 angeordnet sein. Dies kann für eine der beiden oder für beide ausgezogen dargestellten Trichterebenen der Fall sein, wenn diese beispielsweise jeweils wieder drei Falztrichter 41; 42; 43 nebeneinander aufweisen. Dieser Zusatztrichter kann die selbe Breite wie die anderen drei Falztrichter, jedoch wie zu Fig. 13 ausgeführt auch eine größere Breite aufweisen. Es können hier dann auch über insgesamt sieben Trichter (zwei mal drei plus Zusatztrichter) sieben Produktstränge (z. B. sog. "Bücher" gefahren werden und - bei größerer Trichterbreite des Zusatztrichters - wahlweise auf dem Zusatztrichter ein Produkt größerer Breite. In einer Ausführung ohne den seitlich angeordneten Zusatztrichter 44 können die beiden Trichterebenen jedoch auch in der gemäß Fig. 16 dargelegten Weise (eine Ebene drei Trichter, die andere Ebene zwei breitere Trichter) ausgeführt sein. Optional kann eine Ausführung sein, wobei zwei "normale" Trichterebenen mit drei nebeneinander angeordneten Falztrichtern wie in Fig. 32 vorgesehen sind, und zusätzlich zwei Zusatzfalztrichter 44 in einer darüber liegenden Ebene (hier strichliiert angedeutet) in der Art der beiden oberen Falztrichter 44 aus Fig. 16 darüber angeordnet sind.

Einer oder mehrer der Drucktürme 01 können, wie hier als 01 a bezeichnet, Zusatzdruckeinheiten 83 aufweisen.

In einem Ausführungsbeispiel einer Druckmaschine nach Fig. 36 erfolgt die Bahnzuführung vom Rollenwechsler 05 von der Längsseite der Maschine her, d. h. im 90°-Winkel zur Druckmaschinenmittelebene M. Vorzugsweise ist die Druckmaschine auch hier in Parterrebauweise ausgeführt, d. h. Rollenwechsler 05 und Drucktürme 01; 01 a sind auf im wesentlichen der selben Ebene angeordnet. Der bzw. die Rollenwechsler 05 steht bzw. stehen seitlich neben der Maschine, wobei die Rotationsachse der Material- bzw. Papierrollen im wesentlichen parallel zur Druckmaschinenmittelachse M verläuft. Nach Abrollung quer zur Maschine läuft die Bahn auf Höhe der Maschinenflucht nun auf ein Umlenkelement 84, z. B. ein Leitelement 84 in der Art einer Wendestange 84, auf, sodass deren Bewegungsrichtung danach in der Druckmaschinenmittelebene M liegt. Das Leitelement 84 weist eine Länge auf, welche in Projektion auf die einlaufende Bahn wenigstens deren maximaler Breite entspricht. Sie ist vorzugsweise um 45° zur Laufrichtung der einlaufenden Bahn und zur Maschinenmittelebene M geneigt. Im hiesigen Fall weist sie eine Länge auf, deren Projektion auf die einlaufende Bahn wenigstens sechs nebeneinander liegenden Zeitungsseiten entspricht. Im Fall des 90°-Versatzes des Rollenwechslers 05 entspricht die nutzbare Länge der Wendestange 84 wenigstens dem 1,4-fachen der maximal in der Druckmaschine zu verarbeitenden Bahnbreite, d. h. hier mindestens dem 1,4-fachen einer sechs Zeitungsseitenbreiten breiten Bahn bzw. hier mindestens 8,5 Zeitungsseitenbreiten. Zwischen zwei Drucktürmen 01 können auch zwei zueinander gekreuzte Wendestangen vorgesehen sein, welche dann das Umlenken in die eine Richtung als auch in die andere Richtung ermöglichen. Die beiden gekreuzten Wendestangen 84 können dann entweder durch einen Rollenwechsler 05 mit dieser Bahn wahlweise beaufschlagt, oder wie dargestellt, durch zwei in der selben Flucht liegende Rollenwechsler 05 gleichzeitig beaufschlagt werden.

Im Hinblick auf die sichere Bahnführung kann ein den Bahnzug einstellendes Einzugwerk ggf. noch vor der Wendestange 84, vorteilhaft jedoch zwischen Wendestange 84 und Eintritt in den Druckturm 01 vorgesehen sein.

Die seitliche Anordnung der Rollenwechsler 05 kann wieder für sich betrachtet, jedoch auch wieder in Verbindung mit einem oder mehreren o. g. vorteilhaften Merkmale besonderen Vorteil entfalten.

### Bezugszeichenliste

- 01: Druckturm
- 02: Druckeinheit, Satellitendruckeinheit, Neunzylinder-Satelliten-Druckeinheit, Zehnzylinder-Satelliten-Druckeinheit, H-Druckeinheit
- 03: Materialbahn, Bahn
- 04: Überbau
- 05: Rollenwechsler
- 06: Längsschneideinrichtung
- 07: Wendeeinrichtung, Wendevorrichtung
- 08: Registereinrichtung
- 09: Harfe
- 10: Einzugwerk
- 11: Falzaufbau, Trichteraufbau
- 12: Falzapparat
- 13: Druckwerk, Offsetdruckwerk
- 14: Farbwerk, Zonenfarbwerk
- 15: Farbkasten
- 16: Zylinder, Formzylinder
- 17: Zylinder, Übertragungszylinder
- 18: Druckzylinder, Satellitenzylinder
- 19: Aufzug, Druckform, Druckplatte, Einzeldruckform
- 20: Feuchtwerk, Sprühfeuchtwerk
- 21: Aufzug, Drucktuch, Gummituch, Metalldrucktuch
- 22: Schicht
- 23: Trägerplatte
- 24: Ende, vorlaufendes, Einhängeschenkel
- 25: -
- 26: Ende, nachlaufendes, Einhängeschenkel
- 27: Kanal
- 28: Öffnung, Kanalöffnung
- 29: Klemmstück, Klemmelement
- 30: Mantelfläche
- 31: Federelement
- 32: Stellmittel, Hohlkörper, Schlauch
- 33: -
- 34: -
- 35: -
- 36: Kanal
- 37: Kanal
- 38: Öffnung, Kanalöffnung, Schlitz
- 39: Öffnung, Kanalöffnung, Schlitz
- 40: -
- 41: Falztrichter, Führ- und/oder Bearbeitungselement
- 42: Falztrichter, Führ- und/oder Bearbeitungselement
- 43: Falztrichter, Führ- und/oder Bearbeitungselement
- 44: Falztrichter, Zusatzfalztrichter
- 45: -
- 46: Wendestange
- 47: Ansatzelement
- 48: Schließelement
- 49: Sprühquelle, Sprühbalken, Bürstenwalze
- 50: -
- 51: Walze
- 52: Tragarm, Führ- und/oder Bearbeitungselement
- 53: Rolle
- 54: Schwenkachse
- 55: -
- 56: Zuggruppe
- 57: Zugwalze
- 58: Andrückrolle
- 59: Antriebsmotor
- 60: -
- 61: Zuggruppe
- 62: Andrückrolle, Führ- und/oder Bearbeitungselement
- 63: Gewindespindel
- 64: Antriebsmotor
- 65: Längsschneideinrichtung
- 66: Messer, Führ- und/oder Bearbeitungselement
- 67: Gegenmesser
- 68: Wendestange, Führ- und/oder Bearbeitungselement
- 69: Wendestange
- 70: -
- 71: Falztrichter
- 72: Falztrichter
- 73: Falztrichter
- 74: Antriebsmotor
- 75: -
- 76: Trichtereinlaufwalze, Zugwalze
- 77: Transportzylinder
- 78: Falzklappenzylinder
- 79: Schaufelrad
- 80: -
- 81: Auslagevorrichtung, Förderband
- 82: Schneidzylinder
- 03a: Materialbahn, Bahn, Teilbahn
- 03b: Materialbahn, Bahn, Teilbahn
- 03c: Materialbahn, Bahn, Teilbahn
- 03a1: Materialbahn, Teilbahn
- 03a2: Materialbahn, Teilbahn
- 03.1: Materialbahn, Bahn, breit
- 03.2: Materialbahn, Bahn, schmal
- 03.3: Materialbahn, Bahn

- 19': Aufzug, Druckform, Einzeldruckform, Panoramadruckform
- 19": Aufzug, Druckform, Einzeldruckform, Panoramadruckform

- A: Abschnitt
- B: Abschnitt
- C: Abschnitt
- D: Abschnitt
- E: Abschnitt
- F: Abschnitt

- M: Druckmaschinenmittelachse

- A1: Abstand
- A2: Abstand

- F1: Format, Druckseitenformat, Zeitungsformat
- F2: Format, Druckseitenformat, Zeitungsformat
- F3: Format, Tabloidformat
- F4: Format, Druckseitenformat
- F5: Format, Druckseitenformat
- F6: Format
- F7: Sonderformat
- F8: Sonderformat

- F41: Falzebene
- F42: Falzebene
- F43: Falzebene

- S1: Hauptschnittlinie
- S2: Hauptschnittlinie
- S3: Hauptschnittlinie
- S4: Nebenschnittlinien
- S5: Nebenschnittlinien

- L16: Länge
- L17: Länge

- I: Länge (19; 21)

- b1: Breite, Bahnbreite
- b2: Breite, Bahnbreite, kleiner b1
- b3: Breite, Bahnbreite, kleiner b1 und b2
- b19: Breite
- b19': Breite
- b21: Breite

- h42: Trichterhöhe

- m03: Mittelebene
- m19: Mittelachse

- s28: Schlitzweite
- s38: Schlitzweite
- s39: Schlitzweite

- bF1: Druckseitenbreite
- bF2: Druckseitenbreite

- U_{FZ}: Umfang (16)

- α: Winkel
- β: Winkel
- α': Winkel

- ': entsprechende Bezeichnung einer zweiten Bahn bzw. Teilbahn

## Patentansprüche

1. Verfahren zur Verwendung eines Offsetdruckwerkes (13) einer Druckmaschine für den Zeitungsdruck mit einem Form- und einem Übertragungszylinder (16; 17),
wobei der Übertragungszylinder (17) eine Länge (L17) in axialer Richtung von zumindest sechs stehenden Zeitungsseitenbreiten aufweist, wobei auf der Mantelfläche des Übertragungszylinders (17) in axialer Richtung nebeneinander lediglich zwei Drucktücher (21) angeordnet sind, welche jeweils eine Breite in axialer Richtung von drei stehenden Zeitungsseiten aufweisen, und wobei in einer ersten Betriebsart eine Bahn (03.1) mit einer ersten Breite (b1) zum Bedrucken mit einem ersten Druckseitenformat (F1) und in einer zweiten Betriebsart eine Bahn (03.2; 03.3) mit einer kleineren Breite (b2; b3) zum Bedrucken mit einem kleineren,
zweiten Druckseitenformat (F2; F3) durch das Druckwerk (13) geführt wird, wobei eine Seitenzahl der Druckseiten in axialer Richtung betrachtet in der ersten Betriebsart und der zweiten Betriebsart die selbe ist.

2. Verfahren zur Verwendung eines Offsetdruckwerkes (13) nach Anspruch 1, **dadurch gekennzeichnet, dass** auf der Mantelfläche des Formzylinders (16) in axialer Richtung nebeneinander zumindest zwei Druckformen (19; 19") angeordnet sind, von welchen wenigstens eine der mindestens zwei Druckformen (19") eine Breite in axialer Richtung von drei stehenden Zeitungsseiten aufweist.

3. Verfahren zur Verwendung eines Offsetdruckwerkes (13) nach Anspruch 1, **dadurch gekennzeichnet, dass** auf der Mantelfläche des Formzylinders (16) in axialer Richtung nebeneinander sechs Druckformen (19) angeordnet sind, welche jeweils eine Breite in axialer Richtung von je einer stehenden Zeitungsseite aufweisen.

4. Verfahren zur Verwendung eines Offsetdruckwerkes (13) nach Anspruch 1, **dadurch gekennzeichnet, dass** der Übertragungszylinder (17) eine Länge (L17) in axialer Richtung von zumindest sechs stehenden Zeitungsseiten des größeren Druckseitenformates (F1) aufweist, und auf seinem Umfang in axialer Richtung nebeneinander lediglich zwei Drucktücher (21) aufweist, welche jeweils eine Breite in axialer Richtung von drei stehenden Zeitungsseiten zumindest des kleineren Druckseitenformates (F2) aufweisen.

5. Verfahren zur Verwendung eines Offsetdruckwerkes (13) nach Anspruch 1, **dadurch gekennzeichnet, dass** in zumindest einer der Betriebsarten der Formzylinder (16) des Druckwerks (13) eine in axialer Richtung über zumindest drei stehende Zeitungsseiten des aktuell betreffenden Formats (F1; F2) reichende Druckform (19) trägt.

6. Verfahren zur Verwendung eines Offsetdruckwerkes (13) nach Anspruch 2, **dadurch gekennzeichnet, dass** die dreidruckseitenbreite Druckform (19") nebeneinander mit Druckbildern dreier Zeitungsseiten versehen, insbesondere belichtet, ist.

7. Verfahren zur Verwendung eines Offsetdruckwerkes (13) nach Anspruch 2, **dadurch gekennzeichnet, dass** das dreidruckseitenbreite Drucktuch (21) eine Breite dreier nebeneinander auf der Mantelfläche des Formzylinder (16) befindlicher Druckbilder im Zeitungsseiten aufweist.

8. Verfahren zur Verwendung eines Offsetdruckwerkes (13) nach Anspruch 1 und Offsetdruckwerk (13) nach einem der Ansprüche 1 oder 5, **dadurch gekennzeichnet, dass** die Breite der Drucktücher (21) in beiden Betriebsarten drei Druckseiten des größeren vorgesehenen Formats (F1) entspricht.

9. Verfahren zur Verwendung eines Offsetdruckwerkes (13) nach Anspruch 1, **dadurch gekennzeichnet, dass** die beiden nebeneinander angeordneten Drucktücher (21) auf dem Übertragungszylinder (17) in Umfangsrichtung versetzt zueinander, insbesondere um 180° versetzt, angeordnet sind.

10. Verfahren zur Verwendung eines Offsetdruckwerkes (13) nach Anspruch 1, **dadurch gekennzeichnet, dass** die beiden Drucktücher (21) mit ihren Enden in zwei zueinander in Umfangsrichtung, insbesondere um 180°, versetzten Kanalöffnungen (38; 39) am Umfang des Übertragungszylinders (17) befestigt sind.

11. Verfahren zur Verwendung eines Offsetdruckwerkes (13) nach Anspruch 10, **dadurch gekennzeichnet, dass** die beiden Kanalöffnungen (38; 39) jeweils über die Breite der beiden Drucktücher (21) reichen.

12. Verfahren zur Verwendung eines Offsetdruckwerkes (13) nach Anspruch 10, **dadurch gekennzeichnet, dass** die beiden Kanalöffnungen (38; 39) jeweils über die Breite eines Drucktuches (21) reichen.

13. Verfahren zur Verwendung eines Offsetdruckwerkes (13) nach Anspruch 1, **dadurch gekennzeichnet, dass** die beiden nebeneinander angeordneten Drucktücher (21) auf dem Übertragungszylinder (17) in axialer Richtung zueinander fluchten und mit ihren Enden in einer durchgehenden Kanalöffnung (38; 39) angeordnet sind.

14. Verfahren zur Verwendung eines Offsetdruckwerkes (13) nach Anspruch 13, **dadurch gekennzeichnet, dass** auf dem Übertragungszylinder (17) in Umfangsrichtung hintereinander zwei derartig zueinander fluchtende Paare von Drucktüchern (21) angeordnet sind, wobei die insgesamt vier Drucktücher (21) mit ihren Enden in zwei um 180° in Umfangrichtung versetzten, durchgehenden Kanalöffnung (38; 39) angeordnet sind.

15. Verfahren zur Verwendung eines Offsetdruckwerkes (13) nach Anspruch 1 oder 14, **dadurch gekennzeichnet, dass** die Drucktücher (21) als mehrschichtige Drucktücher (21) mit zumindest einer elastischen Schicht (22) auf einer im wesentlichen dimensionsstabilen Trägerplatte (23), insbesondere als Metalldrucktuch (21) mit einer auf einer Metallplatte befindlichen Gummischicht, ausgebildet sind.

16. Verfahren zur Verwendung eines Offsetdruckwerkes (13) nach Anspruch 1, **dadurch gekennzeichnet, dass** in zumindest einer Betriebsart der Formzylinder (16) in axialer Richtung nebeneinander zwei jeweils über zumindest drei Zeitungsseitenbreiten des aktuell betreffenden Formats (F1; F2) reichende Druckformen (19) trägt.

17. Verfahren zur Verwendung eines Offsetdruckwerkes (13) nach Anspruch 1, **dadurch gekennzeichnet, dass** in zumindest einer der Betriebsarten der Formzylinder (16) in axialer Richtung nebeneinander mehrere über jeweils eine Zeitungsseitenbreite des aktuell betreffenden Formats (F1) reichende Druckformen (19) trägt.

18. Verfahren zur Verwendung eines Offsetdruckwerkes (13) nach Anspruch 1, **dadurch gekennzeichnet, dass** in zumindest einer der Betriebsarten der Formzylinder (16) in axialer Richtung nebeneinander zwei jeweils über drei Zeitungsseitenbreiten des aktuell betreffenden Formats (F1; F2) reichende Druckformen (19) trägt.

19. Verfahren zur Verwendung eines Offsetdruckwerkes (13) nach Anspruch 1, **dadurch gekennzeichnet, dass** der Formzylinder (16) einen Umfang von zwei hintereinander angeordneten Druckseiten im stehenden Zeitungsformat aufweist.

20. Verfahren zur Verwendung eines Offsetdruckwerkes (13) nach Anspruch 1, **dadurch gekennzeichnet, dass** der Formzylinder (16) in Umfangsrichtung hintereinander mit zwei Druckformen (19; 19'; 19") belegt ist.

21. Verfahren zur Verwendung eines Offsetdruckwerkes (13) nach Anspruch 1, **dadurch gekennzeichnet, dass** Enden (24; 26) von zueinander axial fluchtenden Druckformen (19) auf dem Formzylinder (16) in einer durchgehenden Kanalöffnung (28) angeordnet sind.

22. Verfahren zur Verwendung eines Offsetdruckwerkes (13) nach Anspruch 20 und 21, **dadurch gekennzeichnet, dass** die Druckformen (19) in zwei in Umfangsrichtung zueinander um 180° versetzten, in axialer Richtung durchgehenden Kanalöffnungen (28) angeordnet sind.

23. Verfahren zur Verwendung eines Offsetdruckwerkes (13) nach Anspruch 10, 11 oder 12, **dadurch gekennzeichnet, dass** die Kanalöffnung (38; 39) zur Aufnahme von Enden (24; 26) der Drucktücher (21) im Bereich der Mantelfläche eine Schlitzweite (s28; s38; s39) in Umfangsrichtung von höchsten 5 mm, insbesondere von höchstens 3 mm aufweist.

24. Verfahren zur Verwendung eines Offsetdruckwerkes (13) nach Anspruch 21 oder 22, **dadurch gekennzeichnet, dass** die Kanalöffnung (28) zur Aufnahme von Enden (24; 26) der Druckformen (19) im Bereich der Mantelfläche eine Schlitzweite (s28) in Umfangsrichtung von höchsten 5 mm, insbesondere von höchstens 3 mm aufweist.

25. Verfahren zur Verwendung eines Offsetdruckwerkes (13) nach Anspruch 1, **dadurch gekennzeichnet, dass** der Formzylinder (16) auf seiner Mantelfläche in axialer Richtung betrachtet in der ersten Betriebsart sechs stehende Druckseiten in einem ersten Zeitungsformat (F1; F2) und in der zweiten Betriebsart sechs stehende Druckseiten in einem kleineren, zweiten Zeitungsformat (F2) trägt.

26. Verfahren zur Verwendung eines Offsetdruckwerkes (13) nach Anspruch 25, **dadurch gekennzeichnet, dass** der Formzylinder (16) in einer dritten Betriebsart auf seiner Mantelfläche in axialer Richtung betrachtet vier liegende Druckseiten im Tabloidformat (F3) trägt.

27. Verfahren zur Verwendung eines Offsetdruckwerkes (13) nach Anspruch 1, **dadurch gekennzeichnet, dass** der Formzylinder (16) auf seiner Mantelfläche in axialer Richtung betrachtet in der ersten Betriebsart sechs stehende Druckseiten im Zeitungsformat (F1; F2) und in der zweiten Betriebsart vier liegende Druckseiten im Tabloidformat (F3) trägt.

28. Verfahren zur Verwendung eines Offsetdruckwerkes (13) nach Anspruch 1, **dadurch gekennzeichnet, dass** die beiden Formate (F1; F2) Zeitungsformate darstellen.

29. Verfahren zur Verwendung eines Offsetdruckwerkes (13) nach Anspruch 1 oder 28, **dadurch gekennzeichnet, dass** zumindest eines der Formate (F1; F2) als Druckseite im Broadsheetformat ausgeführt ist.

30. Verfahren zur Verwendung eines Offsetdruckwerkes (13) nach Anspruch 1 oder 28, **dadurch gekennzeichnet, dass** das größere Format (F1) eine größere Breite der Druckseite aufweist als das kleinere (F2; F3).

31. Verfahren zur Verwendung eines Offsetdruckwerkes (13) nach Anspruch 1, **dadurch gekennzeichnet, dass** in der einen Betriebsweise zwei dreidruckseitenbreite Druckformen (19") und in der anderen Betriebsweise lediglich mehrere eindruckseitenbreite und/oder zweidruckseitenbreite Druckformen (19; 19') auf dem Formzylinder (16) nebeneinander angeordnet sind.

32. Verfahren zur Verwendung eines Offsetdruckwerkes (13) nach Anspruch 1 oder 31, **dadurch gekennzeichnet, dass** die dreidruckseitenbreite Druckform (19") im wesentlichen über die halbe Länge des Ballens des Formzylinders (16) reicht.

33. Verfahren zur Verwendung eines Offsetdruckwerkes (13) nach Anspruch 1 oder 31, **dadurch gekennzeichnet, dass** die dreidruckseitenbreite Druckform (19") im wesentlichen über die halbe Breite einer zu bedruckenden Bahn (03.1) des größeren Formates (F1) reicht.

34. Verfahren zur Verwendung eines Offsetdruckwerkes (13) nach Anspruch 2, 32 oder 33, **dadurch gekennzeichnet, dass** die dreidruckseitenbreite Druckform (19") asymmetrisch mit Druckbildern versehen, insbesondere belichtet, ist.

35. Verfahren zur Verwendung eines Offsetdruckwerkes (13) nach Anspruch 2, **dadurch gekennzeichnet, dass** drei Druckbilder eines Zeitungsformates (F2) äquidistant auf der dreidruckseitenbreiten Druckform (19") in der Weise angeordnet sind, dass sie in direkter Abfolge von der Druckmaschinenmittelachse (M) her nach außen angeordnet sind und ein nichtdruckender Bereich im stirnseitennahen Randbereich des Formzylinders (16) verbleibt.

36. Verfahren zur Verwendung eines Offsetdruckwerkes (13) nach Anspruch 1 oder 34, **dadurch gekennzeichnet, dass** drei Druckbilder des kleineren Formates (F2) äquidistant auf der dreidruckseitenbreite Druckform (19") in der Weise angeordnet sind, dass sie in direkter Abfolge von der Druckmaschinenmittelachse (M) her nach außen angeordnet sind und ein nichtdruckender Bereich im stirnseitennahen Randbereich des Formzylinders (16) verbleibt.

37. Verfahren zur Verwendung eines Offsetdruckwerkes (13) nach Anspruch 35 oder 36, **dadurch gekennzeichnet, dass** der nichtdruckende Randbereich 50 bis 100 mm beträgt.

38. Verfahren zur Verwendung eines Offsetdruckwerkes (13) nach Anspruch 2, **dadurch gekennzeichnet, dass** die dreifachbreite Druckform (19") eine Breite (b19") von 950 bis 1.200 mm, insbesondere 950 bis 1.100 mm, aufweist.

39. Verfahren zur Verwendung eines Offsetdruckwerkes (13) nach Anspruch 1, **dadurch gekennzeichnet, dass** das dreifachbreite Drucktuch (21) eine Breite (b21) von bei 950 bis 1.200 mm, insbesondere 950 bis 1.100 mm, aufweist.

40. Verfahren zur Verwendung eines Offsetdruckwerkes (13) nach einem oder mehreren der Ansprüche 1 bis 26 oder 28 bis 37, **dadurch gekennzeichnet, dass** die Bahn (03) im Anschluss an das Druckwerk (13) in beiden Betriebsweisen des Zeitungsdruckes jeweils durch eine Längsschneideeinrichtung (06; 65) in drei teilbreite Teilbahnen (03a; 03b; 03c) geschnitten werden.

41. Verfahren zur Verwendung eines Offsetdruckwerkes (13) nach Anspruch 40, **dadurch gekennzeichnet, dass** eine Breite der Teilbahnen (03a; 03b; 03c) jeweils einer doppelten Breite des Druckseitenformates (F1; F2), insbesondere Zeitungsformates (F1; F2), entspricht.

42. Verfahren zur Verwendung eines Offsetdruckwerkes (13) nach Anspruch 26 oder 27 und einem der Ansprüche 28 bis 37, **dadurch gekennzeichnet, dass** die Bahn (03) im Anschluss an das Druckwerk (13) in der Betriebsweise des Tabloiddruckes durch mindestens eine Längsschneideeinrichtung (06; 65) insgesamt in vier Teilbahnen (03a1; 03a2; 03b1; 03b2) geschnitten wird.

43. Verfahren zur Verwendung eines Offsetdruckwerkes (13) nach Anspruch 42, **dadurch gekennzeichnet, dass** eine Breite der Teilbahnen (03a1; 03a2; 03b1; 03b2) jeweils einer Länge des Druckseitenformates, insbesondere Tabloidformates (F3), entspricht.

44. Verfahren zur Verwendung eines Offsetdruckwerkes (13) nach Anspruch 40, **dadurch gekennzeichnet, dass** die Teilbahnen (03a; 03b; 03c) ohne weiteren Längsschnitt einem Falzaufbau (11) mit drei nebeneinander angeordneten Falztrichtern (41; 42; 43) zuführbar sind.

45. Verfahren zur Verwendung eines Offsetdruckwerkes (13) nach Anspruch 44, **dadurch gekennzeichnet, dass** die beiden äußeren der drei Trichter (41; 42; 43) quer zur Einlaufrichtung der Teilbahnen (03a; 03b; 03c) bewegbar angeordnet sind.

46. Verfahren zur Verwendung eines Offsetdruckwerkes (13) nach Anspruch 42, **dadurch gekennzeichnet, dass** die Teilbahnen (03a; 03b; 03c) einem Falzaufbau (11) mit einer Gruppe von zwei nebeneinander angeordneten Falztrichtern (44) zuführbar sind.

## Claims

1. Method for using an offset printing unit (13) of a printing press for newspaper printing comprising a forme cylinder and a transfer cylinder (16; 17), the transfer cylinder (17) having a length (L17) in the axial direction of at least six portrait newspaper page widths, only two printing blankets (21) which each have a width in the axial direction of three portrait newspaper pages being arranged side by side in the axial direction on the lateral surface of the transfer cylinder (17), and, in a first mode of operation, a web (03.1) having a first width (b1) for printing with a first printed page format (F1) and, in a second mode of operation, a web (03.2; 03.3) having a smaller width (b2; b3) for printing with a smaller, second printed page format (F2; F3) being passed through the printing unit (13), the number of printed pages, considered in the axial direction, being the same in the first mode of operation and in the second mode of operation.

2. Method for using an offset printing unit (13) according to Claim 1, **characterized in that** at least two printing formes (19; 19") are arranged side by side in the axial direction on the lateral surface of the forme cylinder (16), of which at least one of the at least two printing formes (19") has a width in the axial direction of three portrait newspaper pages.

3. Method for using an offset printing unit (13) according to Claim 1, **characterized in that** six printing formes (19) which each have a width in the axial direction of one portrait newspaper page each are arranged side by side in the axial direction on the lateral surface of the forme cylinder (16).

4. Method for using an offset printing unit (13) according to Claim 1, **characterized in that** the transfer cylinder (17) has a length (L17) in the axial direction of at least six portrait newspaper pages of the larger printed page format (F1) and has only two printing blankets (21) which each have a width in the axial direction of three portrait newspaper pages of at least the smaller printed page format (F2) side by side in the axial direction over its circumference.

5. Method for using an offset printing unit (13) according to Claim 1, **characterized in that**, in at least one of the modes of operation, the forme cylinder (16) of the printing unit (13) carries a printing forme (19) extending in the axial direction over at least three portrait newspaper pages of the current format (F1; F2).

6. Method for using an offset printing unit (13) according to Claim 2, **characterized in that** the printing forme (19") having a width of three printed pages is provided with, in particular exposed to, printed images of three newspaper pages side by side.

7. Method for using an offset printing unit (13) according to Claim 2, **characterized in that** the printing blanket (21) having a width of three printed pages has a width of three printed images in the newspaper page which are present side by side on the lateral surface of the forme cylinder (16).

8. Method for using an offset printing unit (13) according to Claim 1 and offset printing unit (13) according to either of Claims 1 and 5, **characterized in that** the width of the printing blankets (21) in both modes of operation corresponds to three printed pages of the larger format (F1) provided.

9. Method for using an offset printing unit (13) according to Claim 1, **characterized in that** the two printing blankets (21) arranged side by side are arranged offset relative to one another, in particular offset by 180°, in the circumferential direction on the transfer cylinder (17).

10. Method for using an offset printing unit (13) according to Claim 1, **characterized in that** the two printing blankets (21) are fixed with their ends in two channel openings (38; 39) at the circumference of the transfer cylinder (17) which are offset, in particular by 180°, relative to one another in the circumferential direction.

11. Method for using an offset printing unit (13) according to Claim 10, **characterized in that** the two channel openings (38; 39) extend in each case over the width of the two printing blankets (21).

12. Method for using an offset printing unit (13) according to Claim 10, **characterized in that** the two channel openings (38; 39) extend in each case over the width of one printing blanket (21).

13. Method for using an offset printing unit (13) according to Claim 1, **characterized in that** the two printing blankets (21) arranged side by side are flush with one another in the axial direction on the transfer cylinder (17) and are arranged with their ends in a continuous channel opening (38; 39).

14. Method for using an offset printing unit (13) according to Claim 13, **characterized in that** two pairs of printing blankets (21) flush with one another in this manner are arranged one behind the other in the circumferential direction on the transfer cylinder (17), the altogether four printing blankets (21) being arranged with their ends in two continuous channel openings (38; 39) offset by 180° in the circumferential direction.

15. Method for using an offset printing unit (13) according to Claim 1 or 14, **characterized in that** the printing blankets (21) are in the form of multilayer printing blankets (21) having at least one resilient layer (22) on a substantially dimensionally stable support plate (23), in particular in the form of a metal printing blanket (21) having a rubber layer present on a metal plate.

16. Method for using an offset printing unit (13) according to Claim 1, **characterized in that**, in at least one mode of operation, the forme cylinder (16) carries, side by side in the axial direction, two printing formes (19) extending in each case over at least three newspaper page widths of the current format (F1; F2).

17. Method for using an offset printing unit (13) according to Claim 1, **characterized in that**, in at least one of the modes of operation, the forme cylinder (16) carries, side by side in the axial direction, a plurality of printing formes (19) extending over in each case one newspaper page width of the current format (F1).

18. Method for using an offset printing unit (13) according to Claim 1, **characterized in that**, in at least one of the modes of operation, the forme cylinder (16) carries, side by side in the axial direction, two printing formes (19) extending in each case over three printing page widths of the current format (F1; F2).

19. Method for using an offset printing unit (13) according to Claim 1, **characterized in that** the forme cylinder (16) has, in the portrait newspaper format, a circumference of two printing pages arranged one behind the other.

20. Method for using an offset printing unit (13) according to Claim 1, **characterized in that** the forme cylinder (16) is occupied by two printing formes (19; 19'; 19") one behind the other in the circumferential direction.

21. Method for using an offset printing unit (13) according to Claim 1, **characterized in that** ends (24; 26) of printing formes (19) axially flush with one another are arranged on the forme cylinder (19) in a continuous channel opening (28).

22. Method for using an offset printing unit (13) according to Claims 20 and 21, **characterized in that** the printing formes (19) are arranged in two channel openings (28) which are offset by 180° relative to one another in the circumferential direction and are continuous in the axial direction.

23. Method for using an offset printing unit (13) according to Claim 10, 11 or 12, **characterized in that** the channel opening (38; 39) has a slot width (s28; s38; s39) in the circumferential direction of not more than 5 mm, in particular of not more than 3 mm, for receiving ends (24; 26) of the printing blankets (21) in the region of the lateral surface.

24. Method for using an offset printing unit (13) according to Claim 21 or 22, **characterized in that** the channel opening (28) has a slot width (s28) in the circumferential direction of not more than 5 mm, in particular of not more than 3 mm, for receiving ends (24; 26) of the printing formes (19) in the region of the lateral surface.

25. Method for using an offset printing unit (13) according to Claim 1, **characterized in that** the forme cylinder (16) carries, on its lateral surface, considered in the axial direction, six portrait printed pages in a first newspaper format (F1; F2) in the first mode of operation and six portrait printed pages in a smaller, second newspaper format (F2) in the second mode of operation.

26. Method for using an offset printing unit (13) according to Claim 25, **characterized in that** the forme cylinder (16) carries, on its lateral surface, considered in the axial direction, four landscape printed pages in tabloid format (F3) in a third mode of operation.

27. Method for using an offset printing unit (13) according to claim 1, **characterized in that** the forme cylinder (16) carries, on its lateral surface, considered in the axial direction, six portrait printed pages in newspaper format (F1; F2) in the first mode of operation and four landscape printed pages in tabloid format (F3) in the second mode of operation.

28. Method for using an offset printing unit (13) according to Claim 1, **characterized in that** the two formats (F1; F2) represent newspaper formats.

29. Method for using an offset printing unit (13) according to Claim 1 or 28, **characterized in that** at least one of the formats (F1; F2) is in the form of a printed page in broadsheet format.

30. Method for using an offset printing unit (13) according to Claim 1 or 28, **characterized in that** the larger format (F1) has a larger width of the printed page than the smaller format (F2; F3).

31. Method for using an offset printing unit (13) according to Claim 1, **characterized in that,** in one mode of operation, two printing formes (19") three printed pages wide and, in the other mode of operation, only a plurality of printing formes (19; 19') one printed page wide and/or two printed pages wide are arranged side by side on the forme cylinder (16).

32. Method for using an offset printing unit (13) according to Claim 1 or 31, **characterized in that** the printing forme (19") three printed pages wide extends substantially over half the length of the body of the forme cylinder (16).

33. Method for using an offset printing unit (13) according to Claim 1 or 31, **characterized in that** the forme cylinder (19") three printed pages wide extends substantially over half the width of a web (03.1) of the larger format (F1) which is to be printed on.

34. Method for using an offset printing unit (13) according to Claim 2, 32 or 33, **characterized in that** the printing forme (19") three printed pages wide is asymmetrically provided with, in particular exposed to, printed images.

35. Method for using an offset printing unit (13) according to Claim 2, **characterized in that** three printed images of a newspaper format (F2) are arranged equidistant on the printing forme (19") three printed pages wide, in such a way that they are arranged in direct sequence from the central axis (M) of the printing press in an outward direction and a non-printing area remains **in that** edge region of the forme cylinder (16) which is close to the end face.

36. Method for using an offset printing unit (13) according to Claim 1 or 34, **characterized in that** three printed images of the smaller format (F2) are arranged equidistant on the printing forme (19") three printed pages wide, in such a way that they are arranged in direct sequence from the central axis (M) of the printing press in an outward direction and a non-printing area remains **in that** edge region of the forme cylinder (16) which is close to the end face.

37. Method for using an offset printing unit (13) according to Claim 35 or 36, **characterized in that** the non-printing edge region is 50 to 100 mm.

38. Method for using an offset printing unit (13) according to Claim 2, **characterized in that** the triple-width printing forme (19") has a width (b19") of 950 to 1200 mm, in particular 950 to 1100 mm.

39. Method for using an offset printing unit (13) according to Claim 1, **characterized in that** the triple-width printing blanket (21) has a width (b21) of 950 to 1200 mm, in particular 950 to 1100 mm.

40. Method for using an offset printing unit (13) according to one or more of Claims 1 to 26 or 28 to 37, **characterized in that** the web (03) is slit into three part-webs (03a; 03b; 03c) after the printing unit (13) in both modes of operation of newspaper printing, in each case by a slitter (06, 65).

41. Method for using an offset printing unit (13) according to Claim 40, **characterized in that** a width of the part-webs (03a; 03b; 03c) corresponds in each case to a double width of the printed page format (F1; F2), in particular newspaper format (F1; F2).

42. Method for using an offset printing unit (13) according Claim 26 or 27 and any of Claims 28 to 37, **characterized in that** the web (03) is slit altogether into four part-webs (03a1; 03a2; 03b1; 03b2) after the printing unit (13) in the mode of operation of tabloid printing by at least one slitter (06; 65).

43. Method for using an offset printing unit (13) according to Claim 42, **characterized in that** a width of the part-webs (03a1; 03a2; 03b1; 03b2) corresponds in each case to a length of the printed page format, in particular tabloid format (F3).

44. Method for using an offset printing unit (13) according to Claim 40, **characterized in that** the part-webs (03a; 03b; 03c) can be fed without further slitting to a folder superstructure (11) having three formers (41; 42; 43) arranged side by side.

45. Method for using an offset printing unit (13) according to Claim 44, **characterized in that** the two outer formers of the three formers (41; 42; 43) are arranged so as to be moveable transversely to the feed direction of the part-webs (03a; 03b; 03c).

46. Method for using an offset printing unit (13) according to Claim 42, **characterized in that** the part-webs (03a; 03b; 03c) can be fed to a folder superstructure (11) having a group of two formers (44) arranged side by side.

## Revendications

1. Procédé d'utilisation d'un groupe d'impression offset (13) d'une machine à imprimer pour l'impression de journaux avec un cylindre de forme et un cylindre de transfert (16 ; 17), le cylindre de transfert (17) présentant une longueur (L17) en direction axiale d'au moins six largeurs de pages de journaux verticales, sur la surface d'enveloppe du cylindre de transfert (17), en direction axiale, n'étant disposés l'un à côté de l'autre que deux blanchets (21), présentant chacun une largeur en direction axiale de trois pages de journaux verticales, et, à travers le groupe d'impression (13), dans un premier type de fonctionnement, une bande (03.1) d'une première largeur (b1) étant guidée pour imprimer avec un premier format de page d'impression (F1) et, dans un deuxième type de fonctionnement, une bande (03.2 ; 03.3) d'une plus petite largeur (b2 ; b3) étant guidée pour imprimer avec un deuxième format de page d'impression (F2 ; F3), plus petit, un nombre de pages des pages d'impression, observé en direction axiale dans le premier type de fonctionnement et le deuxième type de fonctionnement étant le même.

2. Procédé d'utilisation d'un groupe d'impression offset (13) selon la revendication 1, **caractérisé en ce que,** sur la surface d'enveloppe du cylindre de forme (16), en direction axiale, les unes à côté des autres, sont disposées au moins deux formes d'impression (19 ; 19"), dont au moins l'une des au moins deux formes d'impression (19") présente une largeur en direction axiale de trois pages de journaux verticales.

3. Procédé d'utilisation d'un groupe d'impression offset (13) selon la revendication 1, **caractérisé en ce que,** sur la surface d'enveloppe du cylindre de forme (16), en direction axiale, les unes à côté des autres, sont disposées six formes d'impression (19), présentant chacune une largeur en direction axiale respectivement d'une page de journal verticale.

4. Procédé d'utilisation d'un groupe d'impression offset (13) selon la revendication 1, **caractérisé en ce que** le cylindre de transfert (17) présente en direction axiale une longueur (L17) d'au moins six pages de journaux verticales du plus grand format de page d'impression (F1), et sur sa périphérie, en direction axiale les uns à côté des autres seulement deux blanchets (21), présentant chacun une largeur en direction axiale de trois pages de journaux verticales, au moins du plus petit format de page d'impression (F2).

5. Procédé d'utilisation d'un groupe d'impression offset (13) selon la revendication 1, **caractérisé en ce que,** en au moins l'un des types de fonctionnement, le cylindre de forme (16) du groupe d'impression (13) porte une forme d'impression (19) couvrant en direction axiale au moins trois pages de journaux verticales du format (F1 ; F2) actuellement concerné.

6. Procédé d'utilisation d'un groupe d'impression offset (13) selon la revendication 2, **caractérisé en ce que** la forme d'impression (19") ayant la largeur de trois pages d'impression est munie, en particulier exposée, les unes à côté des autres avec des images d'impression de trois pages de journaux.

7. Procédé d'utilisation d'un groupe d'impression offset (13) selon la revendication 2, **caractérisé en ce que** le blanchet (21) faisant la largeur de trois pages d'impression présente une largeur de trois images d'impression dans des pages de journaux, se trouvant les unes à côté des autres sur la surface d'enveloppe du cylindre de forme (16).

8. Procédé d'utilisation d'un groupe d'impression offset (13) selon la revendication 1 et groupe d'impression offset (13) selon l'une des revendications 1 ou 5, **caractérisé en ce que** la largeur des blanchets (21), dans les deux types de fonctionnement, correspond à trois pages d'impression du plus grand format (F1) prévu.

9. Procédé d'utilisation d'un groupe d'impression offset (13) selon la revendication 1, **caractérisé en ce que** les deux blanchets (21) disposés l'un à côté de l'autre sont disposés de manière décalée les uns par rapport aux autres, en particulier de 180°, en direction périphérique, sur le cylindre de transfert (17).

10. Procédé d'utilisation d'un groupe d'impression offset (13) selon la revendication 1, **caractérisé en ce que,** par leurs extrémités, les deux blanchets (21) sont fixés sur la périphérie du cylindre de transfert (17), dans deux ouvertures de canal (38, 39) décalées, en particulier de 180°, l'une par rapport à l'autre en direction périphérique.

11. Procédé d'utilisation d'un groupe d'impression offset (13) selon l'une quelconque des revendications 1 à 8, **caractérisé en ce que** les deux ouvertures de canal (38, 39) couvrent chacune la largeur des deux blanchets (21).

12. Procédé d'utilisation d'un groupe d'impression offset (13) selon la revendication 10, **caractérisé en ce que** les deux ouvertures de canal (38, 39) couvrent chacune la largeur d'un blanchet (21).

13. Procédé d'utilisation d'un groupe d'impression offset (13) selon la revendication 1, **caractérisé en ce que** les deux blanchets disposés l'un à côté de l'autre sur le cylindre de transfert (17) sont alignés mutuellement en direction axiale et sont disposés avec leurs extrémités insérée dans une ouverture de canal (38 ; 39) continue.

14. Procédé d'utilisation d'un groupe d'impression offset (13) selon la revendication 13, **caractérisé en ce que** deux paires de blanchets (21) alignées mutuellement de ce type sont disposées l'une derrière l'autre en direction périphérique sur le cylindre de transfert (17), les blanchets (21), qui sont globalement au nombre de quatre, étant disposés avec leurs extrémités insérée dans deux ouvertures de canal (38 ; 39) continues, décalées à 180° en direction périphérique.

15. Procédé d'utilisation d'un groupe d'impression offset (13) selon la revendication 1 ou 14, **caractérisé en ce que** les blanchets (21) sont réalisés sous forme de blanchets (21) multicouche, avec au moins une couche (22) élastique sur une plaque support (23) sensiblement stable dimensionnellement, en particulier sous forme de blanchet métallique (21), avec une couche en caoutchouc se trouvant sur une plaque métallique.

16. Procédé d'utilisation d'un groupe d'impression offset (13) selon la revendication 1, **caractérisé en ce que,** dans au moins un type de fonctionnement, le cylindre de forme (16) porte, l'une à côté de l'autre en direction axiale, deux formes d'impression (19), couvrant chaque fois au moins trois largeurs de pages de journaux du format (F1 ; F2) actuellement concerné.

17. Procédé d'utilisation d'un groupe d'impression offset (13) selon la revendication 1, **caractérisé en ce que,** dans au moins l'un des types de fonctionnement, le cylindre de forme (16) porte, les unes à côté des autres en direction axiale, plusieurs formes d'impression (19), couvrant chaque fois une largeur de page de journal du format (F1) actuellement concerné.

18. Procédé d'utilisation d'un groupe d'impression offset (13) selon la revendication 1, **caractérisé en ce que,** dans au moins l'un des types de fonctionnement, le cylindre de forme (16) porte, l'une à côté de l'autre en direction axiale, deux formes d'impression (19), couvrant chaque fois trois largeurs de pages de journaux du format (F1 ; F2) actuellement concerné.

19. Procédé d'utilisation d'un groupe d'impression offset (13) selon la revendication 1, **caractérisé en ce que** le cylindre de forme (16) présente une circonférence de deux pages d'impression, disposées l'une derrière l'autre, au format journal vertical.

20. Procédé d'utilisation d'un groupe d'impression offset (13) selon la revendication 1, **caractérisé en ce que** le cylindre de forme (16) est garni de deux formes d'impression (19 ; 19' ; 19") disposées l'une derrière l'autre en direction périphérique.

21. Procédé d'utilisation d'un groupe d'impression offset (13) selon la revendication 1, **caractérisé en ce que** des extrémités (24 ; 26) de formes d'impression (19) en alignement axial entre elles sont disposées dans une ouverture de canal (28) continue sur le cylindre de forme (16).

22. Procédé d'utilisation d'un groupe d'impression offset (13) selon les revendications 20 et 21, **caractérisé en ce que** les formes d'impression (19) sont disposées dans deux ouverture de canal (28) continues en direction axiale, décalées mutuellement de 180° en direction périphérique.

23. Procédé d'utilisation d'un groupe d'impression offset (13) selon la revendication 10, 11 ou 12, **caractérisé en ce que** l'ouverture de canal (38 ; 39), pour recevoir des extrémités (24 ; 26) des blanchets (21), présente, dans la zone de la surface d'enveloppe, une largeur de fente (s28 ; s38 ; s39) en direction périphérique maximale de 5 mm, en particulier maximale de 3 mm.

24. Procédé d'utilisation d'un groupe d'impression offset (13) selon la revendication 21 ou 22, **caractérisé en ce que** l'ouverture de canal (28), pour recevoir des extrémités (24 ; 26) des formes d'impression (19), présente, dans la zone de la surface d'enveloppe, une largeur de fente (s28) en direction périphérique maximale de 5 mm, en particulier maximale de 3 mm.

25. Procédé d'utilisation d'un groupe d'impression offset (13) selon la revendication 1, **caractérisé en ce que** le cylindre de forme (16) porte sur sa surface d'enveloppe, observé en direction axiale, dans le premier type de fonctionnement six pages d'impression verticales dans un premier format de page (F1 ; F2) et, dans le deuxième type de fonctionnement, six pages d'impression verticales dans un deuxième format de journal (F2), plus petit.

26. Procédé d'utilisation d'un groupe d'impression offset (13) selon la revendication 25, **caractérisé en ce que** le cylindre de forme (16) porte sur sa surface d'enveloppe, en direction axiale, dans un troisième type de fonctionnement, quatre pages d'impression horizontales au format tabloïd (F3).

27. Procédé d'utilisation d'un groupe d'impression offset (13) selon la revendication 1, **caractérisé en ce que** le cylindre de forme (16) porte sur sa surface d'enveloppe, observé en direction axiale, dans le premier type de fonctionnement six pages d'impression verticales dans un format de journal (F1 ; F2) et, dans le deuxième type de fonctionnement, quatre pages d'impression horizontales au format tabloïd (F3).

28. Procédé d'utilisation d'un groupe d'impression offset (13) selon la revendication 1, **caractérisé en ce que** les deux formats (F1 ; F2) constituent des formats de journaux.

29. Procédé d'utilisation d'un groupe d'impression offset (13) selon la revendication 1 ou 28, **caractérisé en ce qu'**au moins l'un des formats (F1 ; F2) est réalisé sous forme de page d'impression au format broadsheet.

30. Procédé d'utilisation d'un groupe d'impression offset (13) selon la revendication 1 ou 28, **caractérisé en ce que** le format (F1) plus grand présente une plus grande largeur de page d'impression que le plus petit (F2 ; F3).

31. Procédé d'utilisation d'un groupe d'impression offset (13) selon la revendication 1, **caractérisé en ce que,** dans un mode de fonctionnement, deux formes d'impression (19") de largeur de trois pages d'impression et, dans l'autre mode de fonctionnement, seulement plusieurs formes d'impression (19 ; 19') faisant la largeur d'une page d'impression et/ou la largeur de deux pages d'impression sont disposées les unes à côté des autres sur le cylindre de forme (16).

32. Procédé d'utilisation d'un groupe d'impression offset (13) selon la revendication 1 ou 31, **caractérisé en ce que** la forme d'impression (19") d'une largeur de trois pages d'impression couvre sensiblement la demi-longueur du corps du cylindre de forme (16).

33. Procédé d'utilisation d'un groupe d'impression offset (13) selon la revendication 1 ou 31, **caractérisé en ce que** la forme d'impression (19") d'une largeur de trois pages d'impression couvre sensiblement la demi-largeur d'une bande (03.1) à imprimer du plus grand format (F1).

34. Procédé d'utilisation d'un groupe d'impression offset (13) selon la revendication 2, 32 ou 33, **caractérisé en ce que** la forme d'impression (19") d'une largeur de trois pages d'impression est munie, en particulier exposée, de manière asymétrique par des images d'impression.

35. Procédé d'utilisation d'un groupe d'impression offset (13) selon la revendication 2, **caractérisé en ce que** trois images d'impression d'un format journal (F2) sont disposées de manière équidistante sur la forme d'impression (19") d'une largeur de trois pages d'impression, de manière qu'elles soient disposées en une succession directe vers l'extérieur en partant de l'axe médian (M) de la machine à imprimer et qu'une zone non imprimante subsiste dans la zone de bordure, proche des côtés frontaux, du cylindre de forme (16).

36. Procédé d'utilisation d'un groupe d'impression offset (13) selon la revendication 1 ou 34, **caractérisé en ce que** trois images d'impression de plus petit format journal (F2) sont disposées de manière équidistante sur la forme d'impression (19") d'une largeur de trois pages d'impression, de manière qu'elles soient disposées en une succession directe vers l'extérieur en partant de l'axe médian (M) de la machine à imprimer et qu'une zone non imprimante subsiste dans la zone de bordure, proche des côtés frontaux, du cylindre de forme (16).

37. Procédé d'utilisation d'un groupe d'impression offset (13) selon la revendication 35 ou 36, **caractérisé en ce que** la zone non imprimante fait de 50 à 100 mm.

38. Procédé d'utilisation d'un groupe d'impression offset (13) selon la revendication 2, **caractérisé en ce que** la forme d'impression (19") d'une largeur de trois pages d'impression présente une largeur (b19") de 950 à 1.200 mm, en particulier de 950 à 1.100 mm.

39. Procédé d'utilisation d'un groupe d'impression offset (13) selon la revendication 1, **caractérisé en ce que** le blanchet (21) de largeur triple présente une largeur (b21) de 950 à 1.200 mm, en particulier de 950 à 1.100 mm.

40. Procédé d'utilisation d'un groupe d'impression offset (13) selon l'une ou plusieurs des revendications 1 à 26 ou 28 à 37, **caractérisé en ce que,** en raccordement au groupe d'impression (13), dans les deux modes de fonctionnement de l'impression de journaux, la bande (03) est chaque fois découpée en trois bandes partielles (03a ; 03b ; 03c) de largeur partielle, au moyen d'un dispositif de découpage longitudinal (06 ; 65).

41. Procédé d'utilisation d'un groupe d'impression offset (13) selon la revendication 40, **caractérisé en ce qu'**une largeur des bandes partielles (03a ; 03b ; 03c) correspond chaque fois à une largeur doublée du format de pages d'impression (F1 ; F2), en particulier du format journal (F1 ; F2).

42. Procédé d'utilisation d'un groupe d'impression offset (13) selon la revendication 26 ou 27, et l'une des revendications 28 à 37, **caractérisé en ce que,** en raccordement au groupe d'impression (13), dans le mode de fonctionnement en impression tabloïd, la bande (03) est découpée globalement en quatre bandes partielles (03a1 ; 03a2 ; 03b1 ; 03b2) de largeur partielle, au moyen d'au moins un dispositif de découpage longitudinal (06 ; 65).

43. Procédé d'utilisation d'un groupe d'impression offset (13) selon la revendication 42, **caractérisé en ce qu'**une largeur des bandes partielles (03a1 ; 03a2 ; 03b1 ; 03b2) correspond chaque fois à une longueur du format de pages d'impression, en particulier du format tabloïd (F3).

44. Procédé d'utilisation d'un groupe d'impression offset (13) selon la revendication 40, **caractérisé en ce que** les bandes partielles (03a ; 03b ; 03c) sont susceptibles d'être amenées, sans autre découpage longitudinal, à une superstructure de pliage (11), comprenant trois entonnoirs de pliage (41 ; 42 ; 43) disposés les uns à côté des autres.

45. Procédé d'utilisation d'un groupe d'impression offset (13) selon la revendication 44, **caractérisé en ce que** les deux entonnoirs extérieurs des trois entonnoirs (41 ; 42 ; 43) sont disposés de manière déplaçable transversalement par rapport à la direction d'entrée des bandes partielles (03a ; 03b ; 03c).

46. Procédé d'utilisation d'un groupe d'impression offset (13) selon la revendication 42, **caractérisé en ce que** les bandes partielles (03a ; 03b ; 03c) sont susceptibles d'être amenées à une superstructure de pliage (11) comprenant un groupe de deux entonnoirs de pliage (44) disposés l'un à côté de l'autre.
